# EUROPÄISCHE PATENTSCHRIFT

(11) **EP 1 285 217 B1**
(45) Veröffentlichungstag und Bekanntmachung des Hinweises auf die Patenterteilung: **29.03.2006**
(21) Anmeldenummer: 01929163.2
(22) Anmeldetag: 23.05.2001
(51) Int. Cl.: F41H 9/10

(54) **ABWEHRVORRICHTUNG, VORZUGSWEISE SELBSTVERTEIDIGUNGSVORRICHTUNG UND EINE HIERIN VERWENDBARE SPEICHEREINHEIT**
DEFENSE DEVICE, PREFERABLY SELF-DEFENSE DEVICE AND STORAGE UNIT USED THEREIN
DISPOSITIF DE DEFENSE, DE PREFERENCE DISPOSITIF D'AUTODEFENSE, ET ENSEMBLE RESERVOIR UTILISABLE DANS UN TEL DISPOSITIF

(30) Priorität: 26.05.2000 EP 00810459
(43) Veröffentlichungstag der Anmeldung: 26.02.2003
(73) Patentinhaber: Piexon AG, 4912 Aarwangen (CH)
(72) Erfinder: FLEISCHHAUER, Raphael, CH-4900 Langenthal (CH); THOMANN, Jürg, CH-4802 Strengelbach (CH)
(74) Vertreter: Roshardt, Werner Alfred
(86) Internationale Anmeldenummer: PCT/CH2001/000319
(87) Internationale Veröffentlichungsnummer: WO 2001/090674

(56) Entgegenhaltungen:
- WO-A-00/06965
- WO-A-98/38468
- GB-A- 937 023
- US-A- 2 432 791
- US-A- 3 431 853
- US-A- 3 802 430

## Beschreibung

### Technisches Gebiet

Die Erfindung betrifft eine Abwehrvorrichtung, vorzugsweise eine Selbstverteidigungsvorrichtung gemäß dem Oberbegriff des Patentanspruchs 1 und eine Speichereinheit gemäß dem Oberbegriff des Patentanspruchs 6.

### Stand der Technik

Eine nicht gattungsgemäße Speichereinheit als Einwegspritze, aus der ein Wirkstoff mittels eines zu zündenden Treibsatzes aus einem Speicherraum durch einen Kanal unter die menschliche Haut gespritzt wird, ist beispielsweise aus der US-A 4 124 024, der US-A 4 089 334, der US-A 3 802 430 und der US-A 3 335 722 bekannt.

So beschreibt die US-A 4 089 334 eine Einwegspritze, bei der ein Impfstoff ohne Nadel direkt durch die Haut "geschossen" wird. Der Impfstoff befand sich in einem mit einem Kolben verschlossenem Zylinder. Die dem Kolben gegenüberliegende Zylinderseite wies wenigstens eine Öffnung auf, durch welche der Impfstoff nach Zünden eines Treibsatzes austreten konnte. Die Zündung erfolgte mit einem Schlagzünder.

Aus der US-A 4 124 024 ist eine Einwegspritze ohne Injektionsnadel bekannt, bei welcher der Wirkstoff durch die Haut hindurch in das menschliche Gewebe injizierbar war. Die Einwegspritze hatte einen mit einer Schutzkapsel versehenen, nach aussen sich konisch verjüngenden Austrittskanal. Der Austrittskanal war an seiner Basis mit einer Berstscheibe verschlossen. Der Speicherraum für den Wirkstoff ging von einem im Querschnitt kreiszylindrischen Teil in einen sich konisch verjüngenden, an dessen engster Stelle die Berstscheibe angeordnet war, über. Der zu injizierende Wirkstoff war zwischen einem Kolben und dieser Berstscheibe eingeschlossen. Die dem Wirkstoff zugewandte Kolbenoberfläche hatte eine der Speicherraumverjüngung angepasste kegelstumpfartige Ausbildung, auf deren oberer Kegelstumpffläche eine Kegelpyramide angeordnet war. Die andere Kolbenfläche war konkav ausgebildet. Zwischen der konkaven Kolbenfläche und dem Zündsatz eines Schlagzünders war ein Raum zum Druckaufbau der Treibgase nach einer Zündung gegen den Kolben vorhanden.

Nach dem Zünden des Zündsatzes wurde der Kolben gegen den Austrittskanal gedrückt, wodurch die Berstscheibe brach, jedoch an ihren Rändern noch an der Kanalwand gehalten war. Der Wirkstoff konnte nun durch den Austrittskanal durch die Haut hindurch austreten. Ein besonderes Augenmerk wurde bei der US-A 4 124 024 darauf gerichtet, dass keinesfalls Explosionsgase bis zum Austrittskanal vordringen konnten. Hierzu wurden mehrere Dichtungsstellen vorgesehen: eine Dichtung mittels der konkaven Kolbenfläche, eine Dichtung etwa in der Mitte der seitlichen Kolbenwandung, eine weitere Dichtung im Bereich der geborstenen Berstscheibe, welche gegen die kegelförmige Kolbenoberfläche gepresst wurde.

In der gattungsgemässen WO 00/06965 ist eine Selbstverteidigungsvorrichtung beschrieben. Die Selbstverteidigungsvorrichtung hatte wenigstens zwei Läufe mit je einer einen elektrisch zündbaren Initialzündsatz sowie eine Treib- und eine Wirkladung aufweisenden Schiessladung sowie eine eine piezoelektrische Hochspannungspulsquelle aufweisende Auslöseeinrichtung und eine Umschalteinheit. Jeweils einer der Initialzündsätze war über die Umschalteinheit mit der Hochspannungspulsquelle zum Zünden elektrisch verbindbar. Die Auslöseeinrichtung hatte ein Abzugselement, durch dessen manuelle Betätigung auf die Hochspannungspulsquelle zur Erzeugung eines Hochspannungspulses eingewirkt wurde. Die Umschalteinheit war zum selbsttätigen Herstellen einer elektrischen Verbindung zu jeweils einem noch nicht gezündeten Initialzündsatz ohne Einwirkung der gezündeten Treibladung bzw. einem Batterieelement ausgebildet. Die beiden Schiessiadungen waren in eine Laufeinheit eingebaut; es konnte nur die Laufeinheit als Ganzes ausgewechselt werden. Jede Schiessladung hatte eine Düseneinheit unmittelbar vor einem Speicherraum für Treib- und Wirkladung sowie einen Treibsatz um die Wirkladung nach dem Zünden des Treibsatzes in den freien Raum auszutreiben. Jede Düseneinheit war mit einem Verschlusselement verschlossen. Das Verschlusselement wurde beim Zünden ebenfalls in den freien Raum ausgeschleudert.

### Darstellung der Erfindung

### Aufgabe der Erfindung

Die Aufgabe der Erfindung ist es, eine einfach zu bedienende Abwehrvorrichtung, vorzugsweise Selbstverteidigungsvorrichtung zu schaffen, welche auch von einem ungeschulten Bediener problemlos betätigbar ist und zudem nicht als "Faustfeuerwaffe" von einem potentiellen Gegner erkennbar ist. Eine weitere Aufgabe der Erfindung ist es, eine Speicherinheit zu schaffen, welche vorzugsweise in dieser Abwehrvorrichtung bzw. Selbstverteidigungsvorrichtung verwendbar ist und einen sicheren, einfachen Einsatz gewährleisten, da deren Speicherinhalt (Ladung) sicher verschlossen ist und der Speicherinhalt nach dem "Abfeuern" sich in einer vorgegebenen Verteilungskonfiguration im freien Raum verteilt, wobei beim Abfeuern nur der Speicherinhalt jedoch keine anderen Teile austreten dürfen. Diese Speichereinheit ist in einer nicht naheliegenden Weise in eine erfindungsgemäße Selbstverteidigungsvorrichtung integrierbar.

### Lösung der Aufgabe

Eine einfach zu bedienende, wenigstens ein Speichereinheitenpaar aufweisende Abwehrvorrichtung, vorzugsweise Selbstverteidigungsvorrichtung, welche auch von einem ungeschulten Bediener problemlos betätigbar ist und zudem nicht als "Faustfeuerwaffe" von einem potentiellen Gegner erkennbar ist, wird dadurch erreicht, dass die Vorrichtung symmetrisch aufgebaut ist. D.h. es ist eine Symmetrieebene vorhanden, zu der symmetrisch je eine Speichereinheit jedes Paares liegt. Ferner ist eine einzige einen einzigen Bedienungsschieber, einen sogenannten Abzug, aufweisende Auslöseeinrichtung vorhanden, mit dem die Ladung jeweils nur einer Speichereinheit mit einer vorgegebenen Verteilungskonfiguration im freien Raum auslösbar ist. Der Bedienungsschieber liegt mittig zwischen Speichereinheiten des Paares bzw. der Paare in der Symmetrieebene, damit die Selbstverteidigungsvorrichtung von Links- sowie von Rechtshändern bedienbar ist.

Jede Speichereinheit des Speichereinheitenpaares hat einen in einem Speicherraum gespeicherte feste (z.B. pulverisierbare), gasförmige und/oder flüssige Ladung sowie einen pyrotechnisch arbeitenden Treibsatz, um die Ladung mittels eines beim Zünden des Treibsatzes entstehenden Treibgases vom Speicherraum in den freien Raum auszutreiben und durch deren Wirkung einen Angreifer unschädlich zu machen.

Vorzugsweise wird man die Abwehrvorrichtung, vorzugsweise die Selbstverteidigungsvorrichtung Handteller groß ausbilden, damit sie gut und zudem auch noch gut versteckbar in der Hand gehalten werden kann. Die Selbstverteidigungsvorrichtung weist in einer bevorzugten Ausführungsform mittig im vorderen, den Düseneinheiten benachbarten Bereich einen Durchbruch auf, in den der Bedienungsschieber, einen den Durchbruchquerschnitt vergrößemden Auslöseweg aufweisend, hineinragt. Den Durchbruch wird man so groß ausbilden, dass zwischen dem freiem Rand des noch nicht eingedrückten Bedienungsschiebers und dem Durchbruchrand ein Freiraum für einen Finger vorhanden ist. Hierdurch ist eine einwandfreie Bedienung gegeben.

Jede Speichereinheit der Abwehrvorrichtung hat einen Speicherausgang, insbesondere eine Düseneinheit. Die Gehäusekonturausbildung der Abwehrvorrichtung wird man vorzugsweise derart wählen, dass keine Ähnlichkeit mit einer Faustfeuerwaffe aufkommen kann. Man wird deshalb in die Gehäusekontur integrierte Austrittsöffnung bzw. -öffnungen jeder Düseneinheit einbringen und vorzugsweise eine flache, gut im Handteller liegende Ausbildung der Gehäuseaussenkontur mit bevorzugt einer Taillierung zur Verbesserung der Handlage wählen. Neben der ersten bereits oben erwähnten Symmetrieebene hat in einer besonderen Ausführungsform das Gehäuse eine weitere Symmetrieebene, welche senkrecht zur ersten Symmetrieebene verläuft und insbesondere eine hälftige Gehäuseteilung bildet, wobei eine entlang dieser Gehäuseteilung verlaufende Nut, vorzugsweise eine Montagenut, insbesondere mittig auf den Ausgang der Düseneinheit zuläuft, damit die Nut als Zielhilfe dienen kann.

Die Auslöseeinrichtung hat eine Umschalteinheit, welche nach dem Zünden des Zündsatzes und Loslassen des Bedienungsschiebers diesen auf ein Zusammenwirken mit einer noch abfeuerbaren Speichereinheit umschaltet, sofern eine derartige noch vorhanden ist. Zudem kann eine Halteeinheit vorgesehen werden, mit der eine Befestigung an der Kleidung des Trägers möglich ist.

Ein sicherer Einsatz der erfindungsgemäßen Speichereinheit alleine oder eingebaut in einer Abwehrvorrichtung wird einerseits dadurch erreicht, dass von einem den Speicherraum verschließenden und nach dem Zünden eines Treibsatzes berstenden Verschlusselement keine Bruchstücke nach aussen dringen können.

Wird die Speichereinheit beispielsweise in einer Selbstverteidigungvorrichtung eingesetzt, so soll über einen vorgegebenen Zeitraum ein möglichst gleichmäßiges Austreiben des Wirkstoffes gegeben sein, um ein gleichmäßiges Strahlbild des austretenden Speicherinhaltes (Ladung) zu erreichen, was die Zielgenauigkeit auf einen Angreifer erhöht. Dieses gleichmäßige Austreiben wird einmal dadurch erreicht, dass zwischen dem Verschlusselement und den Düseneingängen ein Düsenvorraum vorgesehen ist, der u.a. als Beruhigungsraum wirkt. Dieser Düsenvorraum ist zudem für eine einwandfreie Öffnung des Verschlusselements notwendig bzw. gibt deren aufgerissenen Teilen den notwendig Raum. Somit verhindert das Vorhandensein dieses Düsenvorraumes ein Verstopfen bzw. eine Querschnittsverrringerung von Düsenkanälen durch aufgerissene Teile des Verschlusselements. Nach der Freigabe der Ladung durch das Verschlusselement strömt diese erst in den Düsenvorraum, wodurch Druckspitzen der einschiessenden Ladung und Verwirbelungen weitgehendst abgebaut werden. Der "beruhigte" Speicherinhalt trifft erst dann auf die Düsenkanäle und kann diese dann in der gewünschten Konfiguration und Zielwirkung verlassen.

Wird die Speichereinheit in eine Abwehrvorrichtung integriert, so soll auch die Konfiguration der austretenden Ladung, hauptsächlich der auf den Angreifer gerichtete Strahl einen möglichst konstanten Druck aufweisen. Um das gleichmäßige Austreiben weiterhin zu erreichen, ist die Treibladung überdimensioniert. Zudem ist ein Expansionsraum zwischen der die Ladung austreibenden Kolbenfläche und der Treibladung vorhanden. Hierdurch erfolgt ein Abfangen der ersten Druckspitze nach dem Zünden, was ein Austreiben mit einer annähemd konstanten Kraft und somit mit einer über die Austreibdauer konstanten Ladungskonfiguration im freien Raum begünstigt.

Andererseits ist zudem ein Druckentlastungsmittel vorhanden, welches im Gegensatz zur beispielsweise in der US-A 4 124 024 beschriebenen nicht gattungsgemäßen Speichereinheit ein völliges Entweichen des Treibgases gewährleistet. Beim Abschiessen der in der Speichereinheit gespeicherten Ladung gelangen keine Festteile nach Aussen. Auch hat die abgeschossene Speichereinheit keinen mit einem Treibgasdruck beaufschlagten Innenraum; sie birgt also keine Gefahren mehr in sich.

Um eine vorgegebene Ladungsverteilung im freien Raum zu erreichen, muss die Treibladung überdimensioniert werden. D.h. die Treibladung kann nicht derart ausgewählt werden, dass sie lediglich zum Vortreiben des Kolbens ausreichen würde. Es muss somit auch in der Endstellung des Kolbens ein gewisser Restdruck vorhanden sein. Dieser Restdruck wird dann durch eine besondere, unten beschriebene Ausgestaltung vom die Ladung austreibenden Kolben und der Speicherwandung dadurch abgebaut, dass dieser sich durch die Düsenkanäle entladen kann.

Um im freien Raum eine vorgegebene Ladungsverteilung (Wirkstoffverteilung) zu erreichen, wird man zudem vorzugsweise mehrere Düsenkanäle verwenden: Mindestens einen Düsenhauptkanal für die Femwirkung (konzentrierter Strahl) und wenigstens einen, bevorzugt mehrere um diesen herum angeordnete Nebenkanäle für die Nahwirkung (Strahl mit großem Öffnungswinkel). Das bereits oben erwähnte Verschlusselement verschließt über den Düsenvorraum sämtliche Düsenkanäle. Beim Zünden des Treibsatzes wird dann das vorzugsweise als Berstscheibe ausgebildete Verschlusselement derart aufgerissen, dass die Segmente gut gesichert an ihren Rändern gehalten bleiben. Auch erfolgt das Aufreissen derart, dass die Bruchstücke den Ladungsstrom zu den Düsen nicht behindern. Die Berstscheibe kann auch vorgekerbte Stellen bzw. Stellen mit Materialverdünnung zu einem vorbestimmten Aufreissen haben.

Beim Einsatz der Speichereinheit in einer Abwehrvorrichtung wird man eine Düseneinheit mit mindestens einem Hauptdüsenkanal und wenigstens einer, in der Regel jedoch mit mehreren um diese herum angeordneten Nebendüsenkanälen ausbilden. Der Hauptdüsenkanal soll bei einer Flüssigkeit als Ladung einen geraden Strahl bis vier Meter Entfernung und die Nebendüsenkanäle eine große Ladungwolke bis zwei Meter erzeugen.

Um der Speichereinheit eine sichere Handhabung zu geben, ist darauf geachtet worden, dass auch bei einer überdimensionierten Treibladung nach dem "Abfeuern" kein Überdruck bestehen bleibt. Dieser Überdruck wird, wie unten beschrieben, durch eine besondere Ausgestaltung des die Ladung austreibenden Kolbens und/oder des Endbereichs des Speicherraums erreicht. Erreicht der Kolben diesen Endbereich, so kann der Überdruck an der Kolbenseitenwand vorbei durch die Düsen abgebaut werden.

Der vollständige Abbau der Restgase durch die Düseneinheit hindurch hat noch einen weiteren Vorteil: Ist nämlich der Kolben in seiner Endstellung im Speicherraum angelangt, so wird hier sämtliche sich noch im Speicherraum, in der Düseneinheit und im Düsenvorraum befindliche Ladung ausgeblasen. Die Ladungsmenge kann somit optimal vorgegeben werden. Aus einer entsorgten bzw. zu entsorgenden abgefeuerten Abwehrvorrichtung kann somit keine Ladung mehr austreten; Gefährdungen Unbeteiligter sind nachträglich ausgeschlossen.

Wird die Speichereinheit in einer Selbstverteidigungvorrichtung eingesetzt, so wird als Ladung (Wirkstoff) eine Reizflüssigkeit oder ein Reizgas eingesetzt; es können aber auch pulvrige Stoffe verwendet werden.

Als flüssige Wirkstoffe können beispielsweise die nachfolgend aufgeführten Stoffe verwendet werden:

Eine Capsaicin-Lösung wird bereits jetzt in den bekannten "Pfeffersprays" eingesetzt. Capsaicin ist ein Extrakt aus der Chilipfeffer-Pflanze, welcher meistens mit einer Konzentration zwischen 1% und 4% in Alkohol gelöst ist. Capsaicin führt zu schlagartigen, vorübergehenden Entzündungen aller Schleimhäute, mit denen es in Berührung kommt (z.B. Augen, Atemwege). Capsaicin wirkt sowohl beim Menschen wie auch beim Tier. Im Gegensatz zum nachfolgend angeführten Lacrimonium führt es zum unwillkürlichen Schließen der Augen.

Als weitere flüssige Ladung (Wirkstoff) kann eine CS-Lösung verwendet werden. CS ist ein tränenerregendes Lacrimonium. Als zusätzliche Wirkung entsteht ein starker Juckreiz auf der Haut. CS wirkt nur beim Menschen.

Es können auch CN-Lösungen verwendet werden. CN führt zu Übelkeit. Sie wirkt jedoch langsamer als eine CS- oder Capsaicin-Lösung.

Es können ferner Stinksekrete als flüssige Ladungen eingesetzt werden. Die meisten Stinksekrete führen ausserdem zu Übelkeit.

CS und CN lassen sich anstelle einer flüssigen Ladung auch gasförmig einsetzen.

Als feste Ladung (Wirkstoff) zur Selbstverteidigung kann z.B. auch Capsaicin eingesetzt werden, welches bei Raumtemperatur in seiner Reinform kristallin ist. Lösungen wirken jedoch schneller als ausgebrachte feste, dann pulverisierte Ladungen. Pulverisierende Ladungen haben jedoch den Vorteil, dass sie als Wolke eine gewisse Zeitdauer im Raum stehen bleiben.

Es können als Ladungen auch Mischungen von flüssigen und gasförmigen Stoffen eingesezt werden. Es handelt sich hier dann oftmals um Schäume, welche auf dem abzuwehrenden Angreifer haften bleiben. Auch hier kann Capsaicin eingesetzt werden.

Mischungen aus festen und flüssigen Wirkstoffen enthalten oftmals ebenfalls Capsaicin. Es handelt sich hier z. B. um Gels. Es können auch Farbstoffe zur nachträglichen Identifizierung bzw. Markierung eines Täters eingesetzt werden.

Weitere Vorteile der Erfindung sowie deren Ausführungsvarianten ergeben sich aus den nachfolgenden Ausführungen.

### Kurze Beschreibung der Zeichnungen

Im Folgenden werden Beispiele der erfindungsgemäßen Speichereinheit sowie deren bevorzugte Integration in einer erfindungsgemäßen Abwehrvorrichtung anhand der nachfolgenden Zeichnungen näher erläutert. Es zeigen:
- Fig. 1: einen Querschnitt durch die erfindungsgemäße Speichereinheit, deren Treibsatz noch nicht gezündet ist;
- Fig. 2: einen Querschnitt durch die in **Figur 1** dargestellte Speichereinheit kurz nach der Zündung des Treibsatzes;
- Fig. 3: einen Querschnitt durch die in **Figur 1** dargestellte Speichereinheit nach Zünden des Treibsatzes und völlig ausgetriebener Ladung (Wirkstoff);
- Fig. 4: eine Ansicht der Rückseite der erfindungsgemäßen Abwehrvorrichtung;
- Fig. 5: eine Seitenansicht der in **Figur 4** dargestellten Abwehrvorrichtung in Blickrichtung IV in **Figur 4;**
- Fig. 6: eine Draufsicht auf die einem potentiellen Angreifer zuzuwendende Stirnseite der in **Figur 4** dargestellten Abwehrvorrichtung in Blickrichtung V in **Figur 4;**
- Fig. 7: eine Draufsicht auf das "Innenleben" der in **Figur 4** dargestellten Abwehrvorrichtung mit einer abgenommenen Gehäusehälfte;
- Fig. 8: eine vergrößerte Abbildung lediglich des oberen symmetrischen Teils des in **Figur 7** dargestellten "Innenlebens";
- Fig. 9: eine schematische Darstellung des Bewegungsablaufs beim Betätigen des Bedienungsschiebers der Auslöseeinrichtung der Abwehrvorrichtung in der in **Figur 4** gezeigten Pfeilrichtung, wobei diese Figur noch die Ruhelage zeigt; die linke Bildhälfte zeigt den Rotor und den Verlängerungsbolzen in einer "abgewickelten" Darstellung und die rechte Bildhälfte eine Draufsicht auf den Verlängerungsbolzen mit auf ihm liegenden Rotor (punktiert gefüllt dargestellt); die gestrichelt dargestellten Linien zeigen die in **Figur 8** gezeigten dort ebenfalls gestrichelten Führungskurven **60a;** um Einzelheiten mit ihren Bezugszeichen gut erkennen zu können, ist die Darstellung in dieser Figur gegenüber analogen Darstellungen in den nachfolgenden **Figuren 10** bis **14** größer gewählt;
- Fig. 10: eine zu **Figur 9** analoge Darstellung, wobei der Bedienungsschieber um den in **Figur 9** gezeigten Weg a eingedrückt worden ist;
- Fig. 11: eine zu **Figur 9** analoge Darstellung, wobei der Bedienungsschieber vollständig eingedrückt worden ist und eine Zündung der Zündladung gerade erfolgt ist;
- Fig. 12: eine zu **Figur 9** analoge Darstellung, wobei der Bedienungsschieber gerade losgelassen wird, und eine Rotation des Rotors in Drehrichtung einsetzt;
- Fig. 13: eine zu **Figur 12** analoge Darstellung mit einem Rotor kurz vor Erreichen seiner Endstellung;
- Fig. 14: eine zu **Figur 9** analoge Darstellung, wobei Rotor und Verlängerungsbolzen sich in ihrer neuen Ruhelage befinden, in welcher der Rotor zu einem erneuten Eindrücken zum Eingriff auf die andere Speichereinheit vorbereitet ist;
- Fig. 15: eine Variante zur Ausbildung eines Speicherraumendbereiches der in den **Figuren 1 und 3** dargestellten Speichereinheit;
- Fig. 16: eine Variante einer Abwehrvorrichtung mit einer piezoelektrischen Zündung;
- Fig. 17: eine "Explosionsdarstellung" der in **Figur 16** gezeigten Abwehrvorrichtung als Variante;
- Fig. 18: einen Querschnitt durch eine Variante der in den **Figuren 4** bis **8** sowie **16** und **17** dargestellten Abwehrvorrichtung;
- Fig. 19: eine "Explosionsdarstellung" der in **Figur 18** dargestellten Abwehrvorrichtung;
- Fig. 20: einen Querschnitt durch den vorderen Teil einer analog zu der in den **Figuren 1** und **3** dargestellten Speichereinheit, wobei das Verschlusselement jedoch als bewegbarer "Dichtring" ausgebildet ist;
- Fig. 21: einen zu **Figur 20** analogen Querschnitt, wobei hier jedoch das Verschlusselement die Ladung zum Austreiben freigibt,
- Fig. 22: einen Schnitt entlang der Linie XXII - XXII in **Figur 20,**
- Fig. 23: einen Längsschnitt durch eine Variante zu den in den **Figuren 1** bis **3** dargestellten Speichereinheiten im noch nicht gezündeten Zustand,
- Fig. 24: einen Längsschnitt durch die in **Figur 23** dargestellte Speichereinheit nach Austreiben der Ladung,
- Fig. 25: einen Längsschnitt durch die in den **Figuren 23** und **24** dargestellte Speichereinheit mit entnommenem Ladungstank und
- Fig. 26: einen Längsschnitt durch den in **Figur 25** entnommenen Ladungstank, welcher als Ersatzelement vorgesehen ist.

### Wege zur Ausführung der Erfindung

Die in den **Figuren 1** bis **3** im Querschnitt dargestellte Speichereinheit **1** ist als sogenannte Kartusche ausgebildet und wird vorzugsweise in einer Abwehrvorrichtung vorzugsweise einer Selbstverteidigungsvorrichtung verwendet. Die Kartusche **1** hat links in den **Figuren 1** bis **3** eine Düseneinheit **3.** Ferner weist die Kartusche **1** einen Speicherraum **5,** einen pyrotechnischen Treibsatz **7** und einen pyrotechnischen Zündsatz **9** zum Zünden des Treibsatzes **7** auf. Die **Figuren 1** bis **3** zeigen ferner eine mechanische Schlagzündeinheit **10,** welche jedoch Teil der unten beschriebenen Selbstverteidigungsvorrichtung **11** ist. Die Aufschlageinheit **13** der Schlagzündeinheit **10** ist in ihrem in **Figur 1** dargestellten Ruhezustand in einer Fangraste **14** gehalten. Die Aufschlageinheit **13** ist mit einem unten beschriebenen Mechanismus aus der Fangraste **14** zur Freigabe in eine freie Schlagbahn verdrehbar.

Im Speicherraum können je nach Verwendungszweck feste (auch pulverisierbare), gasförmige und/oder flüssige Ladungen (Wirkstoffe) **15** eingelagert sein. Auch können Mischungen zwischen pulvrigen, gasförmigen und/oder flüssigen unterschiedlichen Wirkstoffkomponenten eingelagert sein. In dem hier gezeigten Ausführungsbeispiel ist eine flüssige Ladung **15** eingelagert. Da die Speichereinheit **1** gemäß untenstehender Beschreibung in eine Selbstverteidigungsvorrichtung **11** integriert werden soll, soll die Ladung **15** eine sofortige Wirkung auf die Schleimhäute (Augen, Atemwege) eines potentiellen Angreifers erzielen. Der mit der Ladung **15** gefüllte Speicherraum **5** ist zur Düseneinheit **3** hin mit einem sternförmig angeordnete Materialverdünnungslinien **17** aufweisenden Verschlusselement **19** verschlossen. Das Verschlusselement **19** verhindert im ungezündeten Zustand ein Entweichen der Ladung **15** aus dem Speicherraum **5** durch die Düseneinheit **3.**

Der Speicherraum **5** ist gegen den Treibsatz **7** hin mit einem im Klemmsitz in der zylindrischen Wandung **20** des Speicherraums **5** fixierten Kolben **21** dicht abgeschlossen. Der Kolben **21** ist napfartig mit einem Napfboden **22** und einem Napfmantel **23** ausgebildet. Der Kolben **21** wird auch als Treibspiegel bezeichnet. Der Napfinnenraum **24** als Freiraum zwischen dem Treibsatz **7** und dem mit der Ladung **15** in Verbindung stehendem Napfboden **22** dient als Expansionsraum **24,** um nach dem Entstehen der Treibgase aus dem gezündeten Treibsatz **7** eine möglichst gleichmäßige Vorwärtsbewegung des Kolbens **21** unter einer Eliminierung von Druckspitzen zu erhalten. Der Expansionsraum **24** hat ein Volumen, welches etwa einem Achtel des Flüssigkeitsvolumens der Ladung **15** gleich kommt. Die Abdichtung kann auch durch ein zusätzliches Dichtungselement (O-Ring, Lippendichtung, ...) erfolgen.

Im der Düseneinheit **3** benachbarten Speicherraumendbereich **25** sind Druckentlastungsmittel **27** angeordnet. Die Druckentlastungsmittel **27** sind hier beispielsweise als in den Speicherraumendbereich **25** vorstehende Stege ausgebildet. Die Druckentlastungmittel **27** dienen, wie der Name schon sagt dazu, eine Entlastung des Treibgases im Speicherraum **5** nach dem vollständigen Austreiben der Ladung herbeizuführen. Die Wirkungsweise ist unten erläutert. Mit dem vollständigen Abbau der Restgase werden auch die letzten Reste der Ladung aus dem Speicherraum **5,** der Düseneinheit **3** und dem Düsenvorraum **29** ausgeblasen. Die Ladungsmenge kann somit optimal vorgegeben werden.

Zwischen dem Verschlusselement **19** und dem Beginn der Düsenkanäle der Düseneinheit 3 ist ein Düsenvorraum **29,** der als u.a. als Beruhigungsraum wirken kann, vorhanden. Der Düsenvorraum **29** ist hier mit einem kreiszylindrischen Durchmesser ausgebildet; andere Querschnitte sind selbstverständlich möglich. Der Düsenvorraum **29** dient dazu, wie insbesondere in **Figur 2** zu sehen ist, den durch den Druckaufbau bei einer Zündung aufgerissenen Teilen **19a** der Berstscheibe **19** Platz zu geben ohne die Düsenhaupt- und -nebenkanäle **31** und **32** zu verstopfen und andererseits eine Beruhigung der beschleunigten Ladung **15** und eine Minimierung von Flüssigkeitsverwirbelungen in den Düsenkanälen zu erreichen. Die Tiefe h des Düsenvorraumes **29** ist vorzugsweise größer als sein Innenradius **q/2.** Die Berstscheibe **19** ist somit vor dem Düsenvorraum **29** frei aufgespannt; ihre Ränder hingegen sind festgeklemmt. Hierdurch reisst die Berstscheibe **19** nach Erreichen eines vorgegebenen Gasdruckes durch den abbrennenden Treibsatz stemförmig, d. h. schön von der Mitte ausgehend, ein. Durch dieses radial segmentförmige Einreissen ist gewährleistet, dass keine Bruchstücke der Berstscheibe **19** als Festkörper aus der Düseneinheit **3** herausgeschleudert werden, da die Ränder der Berstscheibe **19** immer noch fest gehalten sind. Die aufgerissenen Berstscheibensegmente legen sich dann ohne Verstopfen der Düsenkanäle seitlich an die Wandung des Düsenvorraumes an, da dieser tiefer ist als die Länge der aufgerissenen Segmente der Berstscheibe **19.** Der Düsenvorraum **29** erfüllt somit zwei Funktionen: Er ermöglicht ein Öffnen des Verschlusselements ohne dass Teile davon abgerissen werden oder die Düsenkanäle verstopfen oder ein durch sie zu erfolgender Durchfluss behindert würde, und er bewirkt einen Abbau von Druckspitzen und Verwirbelungen der in ihn hineinschießenden Ladung. Er begünstigt somit eine verwirbelungsfreie Ausbringung der Ladung durch die Düsenkanäle in einer vorgegebenen Konfiguration. Zur Erfüllung dieser Funktion werden der Düsenvorraum und das Verschlusselement (geöffneter Zustand) aufeinander abgestimmt.

Die Düseneinheit **3** hat einen zentrisch angeordneten Hauptdüsenkanal **31** und mehrere, hier vier, koaxial angeordnete Nebendüsenkanäle **32.** Es können selbstverständlich auch mehrere Hauptdüsenkanäle und nur ein Nebendüsenkanal oder mehrere Hauptkanäle und mehrere Nebenkanäle vorhanden sein. Anzahl und Anordnung der Düsenkanäle richtet sich nach dem Anwendungszweck und einer gewünschten räumlichen Verteilung der Ladung. Die vier Nebendüsenkanäle **32** münden beispielsweise in einen um den Hauptdüsenkanal **31** herumlaufenden Ringraum **28,** der zum "Zerstäuben" der aus den Nebendüsenkanälen **32** austretenden Flüssigkeit eine umlaufende Schräge **30** hat, an der sich die Nebenstrahlen brechen und zerstäuben. Der Hauptdüsenkanal **31** ist derart ausgebildet, dass von der durch das Treibgas ausgepressten Ladung **15** ein annähernd gerader Flüssigkeitsstrahl bis zu einer Distanz von vier Metern austritt, der nach dem Zerperlen grosse Tropfen aufweist. Die Nebendüsenkanäle **32** sollen einen großen Streukreis mit fein verteilten kleinen Tropfen Ladung als Wirkstoffwolke erzeugen.

Zum Austreiben der Ladung **15** wird bei einer in eine Selbstverteidigungsvorrichtung **11** integrierten Speichereinheit **1** die Aufschlageinheit **13** in einem ersten Schritt entriegelt. Die Entriegelung geschieht durch ein Herausdrehen der Fangraste **14** aus ihrer Haltestellung. Dann wird die Aufschlageinheit nach rechts in **Figur 1** unter Spannen einer Feder **33** geschoben und anschließend losgelassen. Durch die Kraft der gespannten Feder **33** wird der Aufschlagbolzen **34** der Aufschlageinheit **13** gegen den Zündsatz **9** geschleudert, der zündet und als Initialzünder auf den Treibsatz **7** wirkt. Der Treibsatz **7** beginnt zu brennen, wobei die entstehenden Treibgase in den Expansionsraum **24** vordringen und nach einer kurzen Zeitspanne die Treibgasexpansionskraft die Klemmkraft des Kolbens **21** mit der Speicherraumwandung **20** überschreitet, wodurch der Kolben **21** in Richtung auf die Düseneinheit **3** getrieben wird. Schlagartig steigt der Druck in der Ladung **15.** Dieser Druckanstieg wirkt auf die Berstscheibe **19,** welche entlang ihrer sternförmig angeordneten Materialverdünnungslinien **17** aufreisst. Die Berstscheibe **19** ist an ihren äusseren Rändern gut vor dem Düsenvorraum **29** gehalten. Sie reisst zwar auf; sich wegbewegende Bruchstücke entstehen jedoch nicht, da der Berstscheibenrand auch nach dem Aufreissen festgehalten ist. Die Berstscheibensegmente legen sich, wie in **Figur 2** angedeutet, an die Wandung des Düsenvorraumes **29** an. Sie behindern durch die Düseneinheit **3** austretende Flüssigkeit nicht, da die Tiefe h des Düsenvorraums **29** tiefer ist als Länge der aufgerissenen Berstscheibensegmente **19a.** Der Düsenvorraum **29** ermöglicht somit das gewünschte sternförmig segmentartige Aufreissen der Berstscheibe **19**; andererseits dient er auch dazu, Verwirbelungen der Wirkflüssigkeit (ausgetriebenen Ladung) in den Düsenkanälen selbst zu vermeiden. Diese Verwirbelungen durch teilweise verdeckte und verstopfte Düsenkanaleingänge würden insbesondere die Reichweite des durch den Hauptdüsenkanal **31** austretenden Flüssigkeitsstrahls negativ beeinflussen.

Tritt der Kolben **21** in den Speicherraumendbereich **25** ein, rutscht er über die als Stege ausgebildeten Druckentlastungsmittel **27.** Durch dieses Einrutschen erfolgt einerseits eine Verformung des Kolbens **21** und andererseits eine Abbremsung, wodurch ein Schlag auf die Düseneinheit **3** vermieden wird. Dadurch wird verhindert, dass Teile der Düseneinheit **3** oder der Speichereinheit **1a** bzw. **1b** beim Aufschlagen des Kolbens (Treibspiegels) **21** im Speichereinheitenendbereich abgerissen werden und mit großer Wucht wegfliegen. Der Übergang zwischen Düseneinheit **3** und der Wandung **20** muss demzufolge weniger stabil ausgebildet werde, was eine einfachere Konstruktion bewirkt. Durch die Verformung des Kolbens **21** entstehen seitliche Kanäle **35** zwischen der Wandung **20** und dem Napfmantel **23.** Durch diese Kanäle **35** kann dann das restliche Treibgas, wie in **Figur 3** durch die Pfeile **37** angedeutet, entweichen. Die Restgase werder hier durch die Düseneinheit **3** ausgeblasen. Es werden hierdurch auch die Düsenkanäle derart komplett ausgeblasen, dass keine Ladungsrestmenge zurückbleibt. Die Selbstverteidigungsvorrichtung kann nach dem Abfeuern an jedem beliebigen Ort abgelegt werden, ohne dass Reste der Ladung irgendeine Wirkung hervorrufen könnten. Nach dem Abfeuern ist die verbleibende Speichereinheit **1** drucklos und somit problemlos zu handhaben und zu lagern.

Durch die oben beschriebene Ausbildung des Verschlusselements, hier der Berstscheibe **19,** des darauf abgestimmten Düsenvorraumes **29** sowie auch die Drukkentlastungsmittel **27** ist gewährleistet, dass beim Abschuss keine festen Teile, wie Teile der Düseneinheit **3,** des Kolbens **21** sowie des Verschlusselements (Berstscheibe **19),** ausgeschleudert werden können. Eine mit dieser Speichereinheit 1 bestückte Selbstverteidigungsvorrichtung **11** kann somit in den meisten Ländern frei verkauft werden, da eine Verletzungsgefahr eines beschossenen Angreifers durch Partikel (Trümmerteile, Berstscheibenteile) auszuschließen ist.

Diese Speichereinheit kann, muss aber nicht in die nachfolgend beschriebene erfindungsgemäße Selbstverteidigungsvorrichtung integriert werden. Die nachfolgend beschriebene Selbstverteidigungsvorrichtung kann selbstverständlich auch mit anderen eine Ladung tragenden Speichereinheiten zur Abwehr von Angriffen bestückt werden. Durch eine derartige Integration wird die Aufgabe gelöst, eine Selbstverteidigungsvorrichtung zu schaffen, welche einerseits problemlos durch Ungeübte bedienbar ist und nach dem "Abfeuern" keinerlei Restrisiko beinhaltet. Auch kann die Selbstverteidigungsvorrichtung derart ausgebildet werden, dass sie keinerlei Ähnlichkeit mit einer Handfeuerwaffe hat und dennoch ein gutes Zielen gestattet.

Nicht als Handfeuerwaffen erkennbare Selbstverteidigungsvorrichtungen sind bekannt. In der WO 98/38468 ist beispielsweise eine nicht als Pistole erkennbares Selbstverteidigungsgerät beschrieben. Das Gerät ist im Aussehen einem Schlüsselanhänger nachempfunden. Es hat zwei Läufe, deren Ladungen mittels je eines Auslöseknopfes pro Lauf auslösbar sind. Zur Zündung der Schießladung sind vorspannbare Schlagbolzen vorhanden. Als Projektil wird ein Festkörper verschossen.

Hierzu analog ausgebildete Selbstverteidigungsgeräte sind aus der US-A 1 741 902, der DE 3 310 155, und der FR 776 954 bekannt. Die FR 776 954 gestattet die Verwendung einer Vielzahl von Kartuschen; u.a. auch von Tränengaskartuschen.

In der DE-A 196 24 582 ist eine als Verteidigungsvorrichtung verwendbare Speichereinheit für flüssige Ladungen, welche beim Einsatz verdampfen, beschrieben. Unmittelbar vor den Düseneingängen, diese abschließend, war eine Sperrfolie angeordnet Die Sperrfolie diente dazu, ein ungewolltes Austreten der Ladung durch die Düsengänge zu verhindern. Zum Austreiben der Ladung wurde ein Zündsatz gezündet, dessen Treibgase auf einen Kolben wirkten, der wiederum einen Druck in der Ladung aufbaute bis dieser die Sperrfolie vor den Düseneingängen sprengte. Beim Sprengen der Sperrfolie wurden deren Bruchstücke in die Düsengänge eingetrieben, folgten der Ladung entweder als Teile durch die Düsenkanäle hindurch nach Aussen oder blieben in diesen hängen, wodurch das Austreiben der Ladung behindert wurde.

Anstelle einer Sperrfolie verwendete die US-A 2 432 791 einen Wachspfropfen vor dem Düseneingang. Auch dieser Wachspfropfen wirkt, wenn er ausgeschleudert wird, als Geschoss und kann Verletzungen hervorrufen. Wird er nicht ausgeschleudert, kann auch er zu einem Verstopfen des Düsenkanals führen oder eine Beeinträchtigung des Flusses der Ladung im Düsenkanal bewirken.

Allen diesen Geräten geht jedoch eine Sicherheit in der Verwendung und/oder Endlagerung ab.

Die Aufgabe, eine problemlos zu benützende Selbstverteidigungsvorrichtung zu schaffen, wird dadurch gelöst, dass diese zwei zu einer Symmetrieebene symmetrisch angeordnete Speichereinheiten sowie lediglich einen einzigen Abzug für die nacheinander "abzufeuernden" Speichereinheiten mit einer automatischen Umschaltung auf eine dann noch abzufeuernde Speichereinheit hat. Die Selbstverteidigungsvorrichtung ist derart ausgebildet, dass sie sowohl für Rechts- als auch für Linkshänder bedienbar ist. Weitere Vorteile der Selbstverteidigungsvorrichtung ergeben sich aus dem nachstehenden Text.

Die in **Figur 4** dargestellte Selbstverteidigungsvorrichtung **11** hat eine erste Symmetrieebene **41** zu der symmetrisch je eine nicht ohne weiteres erkennbare Speichereinheit **1a** bzw. **1b** als Paar integriert ist. Von den beiden Speichereinheiten **1a** und **1b** sind in einer frontalen Ansicht (**Figur 6)** bei genauem Hinsehen lediglich die Düsenausgänge der jeweiligen Düseneinheit **3** des Hauptdüsenkanals **31** und der Nebendüsenkanäle **32** ersichtlich. Ein einziger Bedienungsschieber **43** zum Auslösen jeweils einer Speichereinheit **1a** bzw. **1b** und zur Betätigung einer Umschaltanordnung **97** ist in der Symmetrieebene **41** angeordnet. Unter einer Vemachlässigung eines Clips (Halteeinheit) **45** zur Befestigung der Selbstverteidigungsvorrichtung **11** an der Kleidung eines Bedieners, ist diese Selbstverteidungseinrichtung **11** auch noch symmetrisch zu einer weiteren, in **Figur 5** dargestellten Symmetrieebene **46** ausgebildet, welche senkrecht zur ersten Symmetrieebene **41** durch die Mittelachsen der beiden Speichereinheiten **1a** und **1b** sowie des Bedienungsschiebers (Abzug) **43** verläuft. Die beiden Symmetrieebenen **41** und **46** gelten hauptsächlich für das Gehäuse und die Anordnung der Speichereinheit mit dem Bedienungsschieber **43**. Die Funktionselemente zur Auslöseeinheit **59** und der Umschaltanordnung **97** sind nicht zu diesen Symmetrieebenen **41** und **46** zusammen symmetrisch.

Die Selbstverteidigungsvorrichtung **11** ist Handteller groß ausgebildet. Sie weist mittig im vorderen Bereich einen Durchbruch **47** auf, durch den der Abzugsfinger gesteckt werden kann. In diesen Durchbruch **47** ragt der Bedienungsschieber **43** hinein. Bei einer Betätigung des Bedienungsschiebers **43** in Richtung des Pfeiles **49** wird der freie Querschnitt des Durchbruchs **47** infolge des Auslösewegs vergrößert. Zwischen dem freien Rand **44** des Bedienungsschiebers **43** und dem Durchbruchsrand **50** ist der Durchbruchsquerschitt **47** so groß, dass Raum zum Durchstecken eines Fingers vorhanden ist. Die Austrittsöffnungen jeder Düseneinheit 3 sind in die Gehäusekontur integriert (sie könnten jedoch auch über diese hervorstehen). Das Gehäuse der Selbstverteidigungsvorrichtung **11** ist flach ausgebildet, damit es gut im Handteller liegt und damit es verdeckt getragen werden kann. Ferner ist an beiden Seiten je eine taillierende Einbuchtung **51a** und **51b** in Form einer Taillierung des Gehäuses zwecks besserer Handhabung vorhanden. Ansich würde ja eine Einbuchtung ausreichen, da die Selbstverteidigungsvorrichtung **11** jedoch für Links- als auch für Rechthänder bedienbar sein soll, werden beidseits Einbuchtungen **51a** und **51b** benötigt. Das Gehäuse ist zweiteilig ausgebildet. Die beiden Gehäuseteile **53a** und **53b** sind hier beispielsweise fest, nicht aufmachbar, im Gegensatz zu einem unten erläuterten aufmachbaren Gehäuse, miteinander verbunden. Die Verbindungsstelle zwischen den beiden Gehäuseteilen **53a** und **53b** ist eine umlaufende Nut **55,** welche in der Symmetrieebene **46** liegt. Diese Nut **55** verläuft in der Symmetrieebene **46.** Diese Nut **55** kann somit nicht nur als sichtbare, sondern auch als fühlbare Zielhilfe auf den potentiellen Angreifer verwendet werden.

Das Aussehen der Selbstverteidigungvorrichtung ähnelt gemäß den **Figuren 4** bis **6** z.B. einer Hundeleineaufrolleinheit, Geldbörse, Kreditkartentasche, oder sonstigen Gegenständen, jedoch nicht einer Handfeuerwaffe. Da die Selbstverteidigungsvorrichtung **11** für einen potentiellen Angreifer nicht als Waffe erkennbar ist, wird sie auch dessen Aggressivität nicht steigem. Im Gegenteil, der Angreifer wird sich in Sicherheit und Überlegenheit fühlen. Durch eine Auslösung der in der Speichereinheit **1a** bzw. **1b** gespeicherten Ladung (Wirkstoff) wird er somit völlig überrascht werden, wodurch eine Flucht bzw. Gegenmaßnahmen des Angegriffenen erleichtert wird bzw. werden.

Nachfolgend wird der Vorgang bei Abfeuern einer ersten und anschließend einer zweiten Speichereinheit **1a** und **1b** beschrieben. Anstelle nur der beiden Speichereinheiten **1a** und **1b** können selbstverständlich in einer Variante einer Selbstverteidigungsvorrichtung noch zusätzliche Einheiten integriert sein. Die beiden Speichereinheiten, hier mit **1a** und **1b** bezeichnet, werden in der nachfolgend beschriebenen Ausführungsvariante mit einem mechanischen Schlagzünder gezündet. Anstelle des mechanischen Schlagzünders kann auch ein elektrisch/mechanischer Zünder eingesetzt werden, wie er beispielsweise in der WO 00/06965 beschrieben ist.

**Figur 7** zeigt die in den **Figuren 4** bis **6** gezeigte Selbstverteidigungsvorrichtung **11** in der in **Figur 4** gezeigten Lage, jedoch mit abgenommenem Gehäuseteil **53b. Figur 8** zeigt dasselbe, jedoch nur die obere Bildhälfte der **Figur** 7 in einer vergrößerten Darstellung. Gestrichelt sind die Führungskurven **60a** und **60b** in der abgenommenen Gehäusehälfte **53a** dargestellt. Die Auslöseeinrichtung **59** besteht somit aus dem oben bereits erwähnten Bedienungsschieber (Abzug) **43** mit einen Verlängerungsbolzen **61,** einem Rotor **63,** einer Rückhohlfeder **65** und den bereits oben erwähnten beiden Aufschlageinheiten **13** mit je einer der Federn **33.**

Der Verlängerungsbolzen **61** ist zylindrisch mit sechs koxial verlaufende, winkelmäßig gleich distanzierten Stegen **67a** bis **67f** ausgebildet, welche durch Nuten **69a** bis **69f** voneinander getrennt sind. Die Achse des Verlängerungsbolzens **61** ist mit **70** bezeichnet. Die Achse **70** des Verlängerungsbolzens **61** fluchtet mit derjenigen des Rotors **63.** Die Stege **67a** bis **67f** und die Nuten **69a** bis **69f** sind jeweils in der rechten Bildhälfte der **Figuren 9** bis 14 in Draufsicht zu sehen. Mit den **Figuren 9** bis **14** wird der relative Bewegungsablauf des Rotors **63** zum Verlängerungsbolzen **61** sowie die Bewegung der Aufschlageinheit **13b (Fig. 8)** dargestellt. Die Stege **67a** bis **67f** haben an ihrem freien Enden zwei symmetrisch zueinander ausgebildete, dachartige Schrägen **71a** und **71b**. Die Schrägen **71a** und **71b** setzen sich zu jeweils einem V-förmigen, symmetrischen Einschnitt **72** in die Nuten **69a** bis **69f** hinein fort.

Der Rotor **63** weist drei koaxial verlaufende, winkelmäßig gleich distanzierte Stege **75a** bis **75c** sowie drei mittig zu den Stegen **75a** bis **75c** angeordnete Stummelstege **76a** bis **76c** auf. Die Stege **75a** bis **75c** und die Stummelstege **76a** bis **76c** haben je eine pultdachartige Schräge **77.** Die Schrägen **77** des Rotors **63** und die Schrägen **71a** und **71b** des Verlängerungsbolzens **61** greifen in Zusammenarbeit mit den Führungskurven **60a** analog zum Druckmechanismus eines Kugelschreibers mit hervorschiebbarer und wieder einziehbarer Miene ineinander. Die bereits oben erwähnte Fangraste hier mit **14b** bezeichnet, da zur Speichereinheit **1b** gehörend, wird in der Führungskurve **60b** geführt. Die Führungskurve **60b** ist nicht in den **Figuren 9** bis **14** eingezeichnet.

Wird der Bedienungsschieber **43** in Richtung des Pfeiles **49** eingedrückt, so erfolgt der in den **Figuren 9** bis **14** dargestellte Bewegungsablauf. Der Rotor **63** wird hierbei ebenfalls in diese Richtung verschoben und dabei verdreht. Bis zum nahezu vollständigen Eindrücken des Bedienungsschiebers **43 (Figur 10)** erfolgt keine Drehung des Rotors **63.** Beim Eindrücken wird sowohl die Rückhohlfeder **65** wie auch die auf die Aufschlageinheit **13b** wirkende Feder **33b** gespannt. Erst anschließend an diese Lage wird der Rotor **63** in Richtung **82** dadurch gedreht, dass die Pultdachflächen **77** an den Dachschrägen **71b** in die Einschnitte **72** hineinrutschen. Durch diese Drehung **82** und die Drehung der Aufschlageinheit in der Führungskurve **60b** rutscht ein Vorsprung **81b** an der Aufschlageinheit **13b** in eine Nut **80** zwischen den Stegen **75a** und **75c.** Die Aufschlageinheit **13b** wird nun durch die Kraft der Feder **33b** gegen den Zündsatz **9b** geschleudert **(Figur 11),** wodurch dieser durch den Schlagbolzen **34** gezündet wird. Der entzündete Zündsatz **9b** bringt dann den Treibsatz **7** zum Brennen.

Die Treibgase des brennenden Treibsatzes **7** strömen dann in den als Expansionsraum dienenden Napfinnenraum **24.** Ist ein ausreichender Treibgasdruck aufgebaut, wird der als Treibspiegel wirkende Kolben **21** vorgetrieben. Der Kolben **21** drückt auf die Ladung **15,** die ihrerseits auf das als Berstscheibe wirkende Verschlusselement **19** wirkt. Das Verschlusselement **19** reisst entlang seiner sternförmig angeordneten Materialverdünnungslinien **17** auf; bleibt jedoch an seinen Rändern, wie in **Figur 2** gezeigt, gehalten. Der Kolben **21** wird durch die Treibgase unter einem Austreiben der Ladung **15** durch den Hauptdüsenkanal **31** und die Nebendüsenkanäle **32** gegen den Speicherraumendbereich **25** getrieben. Bei Erreichen des Speicherraumendbereiches **25** wird der gesamte Kolben **21** durch die an der Speicherwand befindlichen Stege als Drukkentlastungsmittel **27** oder nur seine Dichtungselemente verformt. Durch die Verformung werden unter einer Deformation der Kolbenoberfläche **22** auch dessen Seitenwände **23** teilweise eingedrückt, wodurch Kanäle **35** zwischen den Kolbenseitenwandbereichen und der Speicherwand im Speicherraumendbereich **25** entstehen. Durch diese Kanäle **35** kann das Treibgas bis zur vollständigen Druckentlastung entweichen. Als Ausführungsvariante kann aber auch nur ein am Kolben **21** angebrachtes Dichtelement (z. B. eine Lippendichtung) verformt werden.

Wird der Bedienungsschieber **43** losgelassen, so wird er durch die Rückhohlfeder 65 wieder in seine vordere Stellung gebracht. In einem in **Figur 12** gezeigten ersten Rückhohlschritt rutschen die Stege **75a** bis **75c** und Stummelstege **76a** bis **76c** entlang einer Schräge **83** der Führungskurven **60a,** was eine kleine weitere Drehung in Richtung **82** bewirkt. Dann rutscht der Rotor **63** bis zu einer weiteren Schräge **84** der Führungskurven **60b** axial zurück **(Figur 13).** Anschließend rutschen die Pultdachschrägen **77** der Stege **75a** bis **75c** und der Stummelstege **76a** bis **76c** auf den Schrägen **71a** der Stege **69a** bis **69f** des Verlängerungsbolzens **61** in eine neue Ruhelage **(Figur 14).** in der neuen Ruhelage befindet sich nun der zur Aufschlageinheit **13a** gehörende Vorsprung **81a** zum erneuten Eingriff mit dem Rotor **63** bereit, damit bei einem kommenden Eindrücken des Bedienungsschiebers **43** die andere Speichereinheit **1b** "abgefeuert" werden kann.

Im Gegensatz zu den oben gemachten Ausführungen kann beim Verschlusselement **19** auf die Materialverdünnungslinien **17** verzichtet werden. Man bildet dieses Element **19** dann z. B. als dünne Aluminiumscheibe aus.

Anstatt, wie oben beschrieben, mit in den Speicherraumendbereich **25** hineinragenden Stegen **27** eine Treibgasentlastung durch eine Verformung des Kolbens **21** zu erreichen, können auch, wie in **Figur 15** dargestellt, Nuten **85** in der Speicherwand im dortigen Speicherraumendbereich **86** ausgebildet werden. Die Nuten **85** müssen dann um eine Toleranz länger als die Höhe d des zum Kolben **21** analog ausgebildeten Kolbens **87** sein. Nach dem Austreiben der Ladung schlägt in dieser Ausführungsvariante der Kolben **87** an einem Absatz am Ende des Speicherraumes an. D.h. nach Abfeuern ergibt sich ein harter Schlag, während es bei der oben beschriebenen Ausführungsvariante mit den Druckentlastungsmitteln **27** lediglich einen abgedämpften Schlag gibt.

Eine Selbstverteidigungsvorrichtung **90,** welche statt eines mechanischen Schlagzünders eine piezolelektrische Zündung aufweist, ist in **Figur 16** längsgeschnitten dargestellt. Die Aussenkontur dieser Selbstverteidigungsvorrichtung **90** ist identisch mit der oben beschriebenen. Auch sind deren zwei Speichereinheiten **91a** und **91b** bis auf den Zünd- und Treibsatz **93a** und **93b** identisch aufgebaut. Auch hier hat es einen Expansionsraum **24** für die Treibgase im Innenraum des napfförmig ausgebildeten Kolbens **21.**

Eine Auslöseeinrichtung **94** der Selbstverteidigungsvorrichtung **90** hat hier analog zur Selbstverteidigungsvorrichtung **11** einen Bedienungsschieber **95** als "Abzug". Der Bedienungsschieber **95** ist mit einer Druckfeder **96** in seiner Ruhelage gehalten. Erst nach Überwindung eines Eindrückweges erfolgt eine Wirkung auf eine Anordnung **97** mit einem piezoelektrischen Hochspannungspulsgenerator und einer integrierten elektrischen Umschaltanordnung. Die Anordnung **97** ist in eine elektrische Leiterplatte **99** mit nicht dargestellten elektrischen Verbindungen zu den Zünd- und Treibsätzen **93a** und **93b** eingesetzt.

Da die elektrischen Komponenten (Hochspannungspulsgenerator, elektrische Umschaltung, diverse Kontaktierungen, Leitungen zum Zünd- und Treibsatz) dieser Ausführungsvariante feuchtigkeitsempfindlich sind, ist hier auf eine Wasserabdichtung Wert gelegt worden.

Der elektro-mechanische Aufbau dieser Selbstverteidigungsvorrichtung **90** ist in **Figur 17** in einer Explosionszeichnung schematisch gezeigt. Oben und unten sind die beiden Gehäuseteile **53a** und **53b.** Der Clips **45** wird in den Gehäuseteil **53b** eingerastet; er könnte aber auch mit diesem verklebt oder verschweisst werden. Ein zentrales Spritzgussteil **100** hat einen hinteren Deckel, der nach erfolgter Montage des "Innenlebens" flüssigkeitsdicht auf das Basisgehäuse (Spritzgussteil) **100** geschweisst wird. Dank der ebenfalls wasserdichten Dichtringe **110** (Gleitdichtung) und **105** ist das Basisgehäuse **100** flüssigkeitsdicht verschlossen, was aufgrund der darin enthaltenen Elektromechanik notwendig ist. Den Gehäuseteilen **53a** und **53b** kommt somit bei dieser Ausführungsvariante nur noch eine "Karosseriefunktion" zu, da das Basisgehäuse **100** bereits alle technischen Funktionsteile enthält und flüssigkeitsdicht verschlossen ist. Die Gehäuseteile **53a** und **53b** müssten somit hier nur zusammengeklipst werden.

Es sind ferner die beiden Speicherräume **101a** und **101b** der Speichereinheiten **91** a und **91** b sowie eine Aufnahmehülse **103** für den piezoelektrischen Hochspannungsgenerator **104** vorhanden. Auf jede Berstscheibe **19** ist ein Dichtring **105** aufzulegen. Die Düseneinheiten **3** liegen in Ausnehmungen **109** bzw. **107** der Gehäuseteile **53a** bzw. **53b** und drücken dichtend auf je einen der Dichtringe **105.** Der Bedienungsschieber **95** ist ebenfalls gegenüber dem Inneren der Selbstverteidigungsvorrichtung **90** mit einem Dichtring **110** abgedichtet. Der Bedienungsschieber **95** ist in einer kastenartigen Umhüllung geführt, wobei in der Darstellung der **Figur 17** nur der im Gehäuseteil **53a** ausgebildete Halbkasten **111** zu sehen ist. Gegen ein Herausfallen in Richtung des Durchbruches **47** ist der Bedienungsschieber **95** durch je eine seitliche Erhebung **113** gesichert, welche in eine entsprechende Rille, gebildet aus den Halbkästen und dem eingelegten Spritzgussteil **100** in zusammengesetzten Zustand gebildet wird. Die beiden Kolben **21** sind ebenfalls durch je einen Dichtring **115** abgedichtet.

Die erfindungsgemäßen Speichereinheiten **1a, 1b, 91a** und **91b** sind in den oben angeführten Ausführungsbeispielen in einer Selbstverteidigungsvorrichtung integriert verwendet. Diese Speichereinheiten **1a, 1b, 91a** und **91b** können jedoch auch ortsfest in der unmittelbaren Umgebung gefährdeter Objekte eingesetzt werden. Derartige Objekte können beispielsweise Vitrinen, Schaufenster oder Eingangstüren in Juweliergeschäften, private Villen usw. sein. Der Zündsatz der Speichereinheiten kann z. B. mit einem Glasbruchsensor gekoppelt werden. Sobald ein Einbrecher ein derart gesichertes Fenster einschlägt, wird eine ortsfest installierte Speichereinheit gezündet. Der aus der Speichereinheit dann austretende Wirkstoff (Ladung) "nebelt" den Raumbereich ein, in dem sich in diesem Moment der Einbrecher befindet. Der Täter wird hierdurch von seinem Vorhaben abgehalten und je nach verwendetem Wirkstoff markiert oder für einen vorübergehenden Zeitraum bewegungsunfähig gemacht. Beim Ansprechen des Glasbruchsensors erfolgt gleichzeitig vorzugsweise eine Alarmauslösung und/oder eine Alarmierung der Polizei.

Eine weitere Variante einer Selbstverteidigungsvorrichtung **120** zu den in den **Figuren 4** bis **8** sowie **16** und **17** dargestellten zeigt **Figur 18** im Querschnitt. Die Kontur des Gehäuses entspricht derjenigen der in den **Figuren 4** bis **6** gezeigten. Auch hier sind zwei Speichereinheiten **121a** und **121b** für einen Wirkstoff vorhanden. Die Selbstverteidigungsvorrichtung **120** hat gegenüber der in den **Figuren 7, 8, 16** und **17** gezeigten keinen rotierenden Umschaltmechanismus für die Zündung der Treibladung, sondern eine Schaltkulisse **123.** Während die rotierende Umschaltung dreidimensional abläuft, funktioniert die Schaltkulisse zweidimensional. Ein aus Kunststoff hergestellter Bedienungsschieber (Abzug) **124** hat zwei federnde Arme **125a** und **125b** und ist mit einer Druckfeder **127** in seiner Ruhelage gehalten. Die Schaltkulisse **123** und die Seitenwände **129a** und **129b** für die Speicherräume **130a** und **130b** bilden ein einziges Spritzgussteil **130.** Die Schlagstifte **133a** und **133b,** welche zur Zündung je einer Zündeinheit **134a** und **134b** dienen, stehen ständig unter dem Druck einer Feder **135a** bzw. **135b.** Die Schlagstifte **133a** und **133b** sind also im Ruhezustand bereits vorgespannt. Die beiden Schlagstifte **133a** und **133b** werden durch einen mit einem Durchgangsloch **137a** bzw, **137b** versehenen, senkrecht zur Achse **139a** bzw. **139b** jedes Schlagstiftes **133a** bzw. **133b** verschiebbaren Arretierschieber **140a** bzw. **140b** in der gespannten Lage in jeweils einer Mulde **141a** bzw. **141b** gehalten. Eine sichere Verriegelung ist durch den Druck der Feder **135a** bzw. **135b** gegeben. Die Selbstverteidigungsvorrichtung **120** ist auch fallgesichert. Das geringe Gewicht jedes Arretierschiebers **140a** bzw. **140b** reicht nicht aus, um bei einem harten Aufschlag der Vorrichtung **120** auf dem Boden ein Verschieben hervorzurufen.

Wird nun der Bedienungsschieber **124** in Richtung des Pfeiles **143** gedrückt, so wandert das Ende des federnden Arms **125a** in der Führungsnut **144a** der Schaltkulisse **123** bis zum Ort **145a** und der federnde Arm **125b** in der Führungsnut **144b** bis zum Ort **145b.** Das Ende des federnden Arms **125b** passiert hierbei nicht die Passage **146.** Bei dieser Eindrückbewegung streicht der federnde Arm **125a** an einem Vorsprung **148a** des Arretierschiebers **140a** vorbei und drückt dadurch den Arretierschieber **140a** in Richtung des Pfeiles **147,** wodurch der gespannte Schlagstift **133a** durch das Durchgangsloch **137a** gegen den Zündsatz **134a** schlägt und diesen zündet. Es wird nun der Wirkstoff der Speichereinheit **121a** ausgetrieben.

Wird nun der Bedienungsschieber **124** losgelassen, so bewegt sich das Ende des federnden Arms **125b** durch die Passage **146** und verbleibt dann am Ort **149.** Der Bedienungsschieber **124** gleitet somit in dem hier gezeigten Fall nicht mehr vollständig in seine Ausgangslage zurück. Dieses nicht mehr vollständige Zurückgehen zeigt an, dass bereits eine Speichereinheit abgeschossen worden ist. Wird nun der Bedienungsschieber **124** ein zweites Mal eingedrückt, so gleitet das Ende des federnden Arms **125b** entlang der Nut **150,** worauf der Vorsprung **148b** des Arretierschiebers **140b** eingedrückt und dadurch der Schlagstift 133b zum Zünden der Zündeinheit **134b** freigegeben wird.

Ein topfartiges Gehäuse **152a** und **152b** am Ende jeder Speichereinheit **121a** und **121b** nimmt jeweils eine der Schlagfedern **135a** bzw. **135b,** je ein Arretierschieber **140a** bzw. **140b** sowie je einen Zündsatz **134a** bzw. **134b** und den dazugehörenden Treibsatz **151a** bzw. **151b** auf. Diese Gehäuse **152a** und **152b** dienen als Wandverstärkung im hinteren Bereich der Speichereinheiten **121a** und **121b,** wo beim "Abfeuern" die höchsten Druckspitzen entstehen. Die Wandung der Gehäuse **152a** und **152b** sind mit den Enden der Speichereinheiten **121a** und **121b** durch Vibrationsschweissung fest verbunden.

Der hier dargestellte Auslösemechanismus ist gegenüber den vorgängigen, rotierend arbeitenden einfacher ausgebildet und damit preisgünstiger herzustellen.

Die Selbstverteidigungsvorrichtung **120** ist nahezu vollständig aus Kunststoff hergestellt. Lediglich die pyrotechnischen Elemente, welche den Treib- und den Zündsatz **134a/151a** bzw. **134b/151b** aufnehmen, bestehen aus Messingbauteilen. Beim Zusammenbau der Selbstverteidigungsvorrichtung **120** dürfen der Treib- und der Zündsatz **134a**/**151a** bzw. **134b**/**151b** nicht über 100°C erwärmt werden. Ein Eingiessen in den Kunststoff ist somit nicht möglich, da dieser bei einer höheren Temperatur gespritzt wird. Der Zünd- und der Treibsatz **134a/151a** bzw. **134b/151b** sowie die Arretierschieber **140a** und **140b** zusammen mit den den vorgespannten Schlagstift **133a** bzw. **133b** aufnehmenden Gehäusen **152a** und **152b** werden somit erst später eingesetzt. Die Kunststoffteile werden dann mittels Vibrationsschweissen auf eine "kalte" Art miteinander verbunden.

Bisher sind Selbstverteidigungsvorrichtungen beschrieben worden, bei denen ein bewegter Schlagstift auf einen Zündsatz zum Zünden des Treibsatzes schlägt. Es kann aber auch eine bewegliche Speichereinheit mit Treibladung und Zündsatz mittels Federkraft auf den feststehenden Zündstift geschleudert werden.

Die Speichereinheiten **1a, 1b, 91a** und **91b** können in ihren mechanischen Abmessungen auch bedeutend größer ausgebildet werden. Wird dann als Wirkstoff Wasser oder ein anderes Brandbekämpfungsmittel verwendet, sind derartige Speichereinheiten zusammen mit einem Rauch oder Hitzemelder zur automatischen Brandbekämpfung einsetzbar. Auch könnten tragbare Brandbekämpfungsgeräte mit mehreren derartigen Speichereinheiten hergestellt werden.

Anstelle der in den **Figuren 1, 2, 3, 15, 16, 17** und **18** gezeigten Berstscheibe **19** kann auch ein verschiebbarer Dichtring **155,** wie in den **Figuren 20** bis **22** dargestellt, als Verschlusselement verwendet werden. Im Gegensatz zur Berstscheibe **19** wird hier das Verschlusselement zur Freigabe der Ladung (Wirkstoff) **15** nicht mehr zerstört (aufgerissen), sondern in eine andere Lage gebracht.

In **Figur 20** ist eine zur Speichereinheit **1** analoge Speichereinheit **157** lediglich mit ihrem vorderen den Düsenbereich **159** umfassenden Teil dargestellt. Der Düseneinheit **3** nach Innen vorgelagert, hat die Speichereinheit **157** einen pilzförmigen Steg **160** mit einem zylindrischen Kopf **161.** An der Kopfseitenfläche ist eine umlaufende Haltenut **163** angeordnet, in der der Dichtring **155** dichtend zur Zylinderwand **164** der Speichereinheit **157** sitzt. Der Stiel **165** des Stegs **160** hat einen gegen die Düseneinheit **3** offenen Innenraum **167.** Die Stielwand hat vier längsverlaufende Durchgangsöffnungen **169** zum Innenraum **167.** Die Stiellänge beträgt etwa drei Durchmesser des Dichtrings **155.**

Erfolgt eine Zündung zum Austreiben der Ladung (Wirkstoffes) **15,** wie oben bereits beschrieben, so wird durch den Kolben **21** ein Druck im Wirkstoff **15** aufgebaut. Dieser Druck treibt den dichtenden Dichtring **155** aus seiner Haltenut **163** heraus in die in Figur **21** gezeigte Lage. Der Wirkstoff **15** kann nun, wie mit den Pfeilen **170** angedeutet, durch den Freiraum **171** neben dem Stiel **165,** die Durchgangsöffnungen 169 und den innenraum **167** in die Düseneinheit **3** einströmen. Der Freiraum **171,** die Durchgangsöffnungen **169** und der Innenraum **167** bilden nun zusammen den zum Abbau der Druckspitzen des Wirkstoffes notwendigen Düsenvorraum.

Mittel zum Verformen des Kolbens **21** zum vollständigen Druckabbau des Treibmittels, wie z. B. die Druckentlastungsstege **27,** sind hier nicht explizit dargestellt, aber selbstverständlich auch vorhanden.

Den Treibsatz wird man vorzugsweise, wie oben beschrieben, pyrotechnisch ausbilden. Es können aber auch anders wirkende Treibsätze je nach Anwendungsgebiet verwendet werden. So kann man lediglich eine vorgespannte Feder oder ein vorgespanntes Gasvolumen einsetzen.

In der obigen Beschreibung bilden die Speichereinheiten eine Einheit. Man kann jedoch, wie anhand der **Figuren 23** bis **26** dargestellt ist, auch nachladbare Speichereinheiten **173** einsetzen. Die Speichereinheit **173** ist jetzt dreiteilig aufgebaut. Sie hat eine Basiseinheit **175** mit der bereits oben beschrieben, ebenfalls einen Düsenvorraum aufweisenden Düseneinheit, welche hier mit **176** gekennzeichnet ist. Die Düseneinheit **176** ist beispielsweise analog zur Düseneinheit **3** ausgebildet. Ferner hat die Speichereinheit **173** eine vorzugsweise als Schlagzündeinheit **177** ausgebildete Zündeinheit und einen Ladungstank **179** für den Wirkstoff **180**, der auch hier fest, flüssig oder gasförmig sein kann. Die Schlagzündeinheit **177** ist mit der Basiseinheit **175** lösbar, jedoch stabil verbindbar. Die Verbindung kann eine Verschraubung, ein Bajonnettverschluss, eine Steckverbindung, ... sein. In bevorzugter Weise wird man jedoch die Basiseinheit **175** und die Schlagzündeinheit **177** in die Abwehrvorrichtung bzw. Selbstverteidigungsvorrichtung fest integrieren. Der Ladungstank **179** hat neben der festen, flüssigen oder gasförmigen Ladung **180**, ein aufreißbares Verschlusselement **181**, einen Treibsatz **183** und einen gegen das Verschlusselement **181** mit dem Treibgas des gezündeten Treibsatzes **183** treibbaren Kolben **184.** Das Verschlusselement **181** ist Teil der unten erwähnten Hülse **189** und analog zur Berstscheibe **19** ausgebildet. Im dem dem Verschlusselement **181** benachbarten Speicherraumendbereich sind Druckentlastungsstege **185** analog zu den Druckentlastungsstegen **27** ausgebildet. Der Kolben **184** dichtet den Ladungstank **179** mit einem Dichtring **187** gegen den Treibsatz **183** ab.

Der Treibsatz **183** ist als pyrotechnische Treibkartusche in ihrer Geometrie derart ausgebildet, dass die mit der hier flüssigen Ladung gefüllte und mit dem Kolben **184** verschlossene Hülse, vorzugsweise Metallhülse **189** des Ladungstanks **179** darauf geschoben und anschließend kraftschlüssig mittels Einrollieren, Einclinchen oder ähnlichem verpresst werden kann. Nach diesem Verbindungsvorgang ist der Ladungstank **179** eine gebrauchsfertige in sich geschlossene, dichte Einheit, welche problemlos über einen längeren Zeitraum gelagert oder mitgeführt werden kann.

Die Metallhülse **189** des Ladungstanks **179** weist vorzugsweise eine dünne Wandstärke auf. Sie kann tiefgezogen oder fließgepresst sein. Die Wandstärke ist aus Erspamis- und Gewichtsgründen vorzugsweise so dünn gewählt, dass sie den auftretenden Drücken beim Austreiben der Ladung alleine nicht standhalten könnte. Nur mit Unterstützung der Stabilität der Wand **190** der Basiseinheit **175** ist eine ausreichende Stablität gegeben. Der Aussendurchmesser des Ladungstanks **179** ist nun derart gewählt, dass ein Einschieben in ein "Patronenlager" **191** der Basiseinheit **175** mit einer engen Spieltoleranz gerade gewährleistet ist. Der Ladungstank **179** wird im "Patronenlager" **191** hinten unter Verwendung einer Kupplung gehalten; selbstverständlich könnte ein Halten auch vome (seitlich am Hülsenrand benachbart zum Verschlusselement **181**) erfolgen. Die Kupplung zum Halten hat als ersten Kupplungsteil eine am Ende des Basisteils **175** angeordnete Stufe **193,** welche zusammen mit der Schlagzündeinheit **177** eine Nut bildet, in der ein Ansatz **192** des Ladungstanks **179** als zweiter Kupplungsteil liegt.

Die Basiseinheit **175** und in der Regel auch die Schlagzündeinheit **177** wird man in die Selbstverteidigungsvorrichtung integrieren. Zum Einlegen eines Ladugstanks bzw. von Ladungstanks kann dann das Gehäuse geöffnet werden. Da das Gehäuse der Vorrichtung symmetrisch zweiteilig aufgebaut ist, kann ein Öffnen beispielsweise an der Nut **55** erfolgen.

## Patentansprüche

1. Speichereinheit **(1, 1a, 1b; 91a, 91b; 121a, 121b; 173)** mit einer Düseneinheit **(3; 176)**, einem in einem Speicherraum **(5; 101a, 101b; 130a, 130b)** gespeicherten und mit einem Verschlusselement **(19; 181)** verschlossenen, festen, gasförmigen und/oder flüssigen Wirkstoff (**15**; **180)** als Ladung, einem Treibsatz **(7; 151a, 151b; 183)**, einem Zündsatz **(9)** zum Zünden des Treibsatzes **(7; 151a, 151b; 183)** um den Wirkstoff **(15; 180)** mit einem Kolben (Treibspiegel) **(21)** aus dem Speicherraum **(5; 101a, 101b; 130a, 130b)** durch einen Speicherausgang **(3; 181/176)** in den freien Raum auszutreiben, sowie mit einem als Düseneinheit **(3; 176)** ausgebildeten Speicherausgang, **gekennzeichnet durch** einen dem Düseneintritt vorgeordneten Düsenvorraum **(29)** als Freiraum **(29)** zwischen dem Verschlusselement **(19; 181)** und dem Düseneintritt **(3; 176)**, wobei das Verschlusselement **(19; 181)** im ungezündeten Zustand die Ladung **(15; 180)** vom Düsenvorraum **(29)** femhält und somit ein Austreten aus der Speichereinheit **(1, 1a, 1b; 91a, 91b; 121a, 121b; 173)** langzeitig verhindert, und der Düsenvorraum **(29)** und das Verschlusselement **(19; 181)** derart aufeinander abgestimmt und ausgebildet sind, dass das Verschlusselement **(19; 181)** nach dem Zünden die Ladung **(15, 180)** derart frei gibt, dass Teile **(19a)** des Verschlusselements **(19; 181)** nicht in die Düseneinheit **(3; 176)** ein-oder durchtreten oder abgerissen werden, und der Düsenvorraum **(29)** derart bemessen ist, dass ein Öffnen des Verschlusselements **(19; 181)** gewährleistet ist und keine Teile **(19a)** des Verschlusselements **(19; 181)** die Düsenkanäle teilweise oder ganz verschliessen.

2. Speichereinheit **(1, 1a, 1b; 91a, 91b; 121a, 121b; 173)** nach Anspruch **1, dadurch gekennzeichnet, dass** der Düsenvorraum **(29)** derart ausgebildet ist, dass er eine Druckspitzenreduzierung der austreibenden Ladung **(15)** zur Erzeugung einer einwandfreien Strahlformation für den freien Raum vornimmt, wobei die Tiefe h des Düsenvorraumes **(29)** grösser ist als sein lnnenradius **(q/2).**

3. Speichereinheit **(1, 1a, 1b; 91a, 91b; 121a, 121b; 173)** nach Anspruch 1 oder 2 **gekennzeichnet durch** einen im Speicherraum **(5; 101a, 101b; 130a, 130b) durch** das entstehende Treibgas aus einer Ruhelage in eine Kolbenendlage verschiebbaren Kolben **(21; 87;184**) zum Austreiben des Wirkstoffes (**15**; **180)** und ein mit diesem Kolben **(21; 87; 184)** zusammenwirkendes Druckentiastungsmittel **(27, 85; 185)**, welches nach einem im Wesentlichen vollständigen Austreiben des Wirkstoffes **(15; 180)** in den freien Raum **durch** die Düseneinheit **(3; 176)** hindurch zudem einen vollständigen Treibgasdruckabbau bewirkt, wobei vorzugsweise das Druckentlastungsmittel **(27; 85; 185)** als By pass im der Düseneinheit **(3; 176)** benachbarten Speicherraumendbereich **(25; 86)** derart ausgebildet ist, dass in Kolbenendlage des Kolbens **(21; 87; 184)** Treibgas zum vollständigen Treibgasdruckabbau austritt, bevorzugt an der Kolbenwand **(23)** vorbei zur Düseneinheit **(3; 176)** gelangen kann und vorzugsweise die Düseneinheit **(3; 176)** wenigstens einen, insbesondere zentralen Hauptdüsenkanat **(31)** für einen Femwirkungsbereich und wenigstens einen seitlich zum Hauptdüsenkanal **(31)** angeordneten Nebendüsenkanal **(32)** für einen Nahwirkungsbereich des Wirkmittels (15; 180) hat.

4. Speichereinheit nach Anspruch 3. **dadurch gekennzeichnet, dass** das Druckentlastungsmittel **(27; 185)** an der Speicherwand im Speicherraumendbereich **(25)** als wenigstens ein vorstehender Steg **(27)** ausgebildet ist, welcher eine Verformung der seitlichen Kolbenwand **(23)** derart erzwingt, dass bei einem im Speicherraumendbereich angekommenen Kolben Treibgas zwischen Kolbenwand **(23)** und Speicherwand zur Druckentlastung zur Düseneinheit **(3)** fliessen kann.

5. Speichereinheit **(1, 1a, 1b; 91a, 91b; 121a, 121b)** nach einem der Ansprüche 1 bis 4, **gekennzeichnet durch** einen Freiraum **(24)** zwischen dem Treibsatz **(7)** und der Krafteinwirkungsfläche **(22)** des Treibgases auf den Kolben **(21; 184)**, um eine möglichst gleichmässige Kolbenbeschleunigung zu erreichen, und vorzugsweise einem weiteren Freiraum **(29)** als Düsenvorraum zwischen dem Verschlusselement **(19; 181)** und jedem Düseneintritt, damit ein Verschluss jedes Düsenkanals **(31**, **32)** insbesondere **durch** Teile des aufgebrochenen Verschlusselements **(19; 181)** ausgeschlossen ist.

6. Speichereinheit **(1, 1a, 1b; 91a, 91b; 121a, 121b; 173)** nach einem der Ansprüche 1 bis 5, **dadurch gekennzeichnet, dass** das Verschlusselement **(19; 181)** derart ausgebildet und insbesondere derart vor einem Düsenvorraum **(29)** gehalten ist, dass ein vom Rand des Verschlusselements **(19; 181)** entferntes Aufreissen vorzugsweise infolge von Sollbruchstellen **(17)** im Verschlusselement **(19; 181)** gewährleistet ist und der Rand gehalten bleibt, und vorzugsweise die aufgerissenen Verschlusselementteile durch Wirkstoffnebenströme zu jedem Nebendüsenkanal **(32)** vom Wirkstoffhauptstrom zum Hauptdüsenkanal **(31)** ferngehalten werden, um dessen Austritt nicht zu behindern.

7. Speichereinheit **(173)** nach einem der Ansprüche 1 bis 6, **gekennzeichnet durch** eine dreistückige Ausbildung, bestehend aus einem Ladungstank **(179)** und einer diesen einschliessenden Basiseinheit **(175)** sowie einer Zündeinheit **(177)**, wobei der Ladungstank **(179)** aus der Basiseinheit **(175)** austauschbar ausgebildet ist.

8. Auswechselbarer Ladungstank **(179)** für eine nachladbare Speichereinheit **(173)** nach Anspruch 7 mit einer einen Wirkstoff aufnehmenden Hülse **(189)** mit einem Verschlusselement **(181)** und einem Treibsatz **(183) gekennzeichnet durch** einen gegen das Verschlusselement **(181)** mit dem Treibgas des gezündeten Treibsatzes **(183)** treibbaren Kolben **(184)**, wobei das Verschlusselement **(181)** analog einer Berstscheibe **(19)** als Teil der Hülse **(189) durch** den Druckaufbau bei der Zündung, vorzugsweise sternförmig segmentartig, aufreissbar ausgebildet ist.

9. Basiseinheit **(175)** für eine nachladbare Speichereinheit **(173)** nach Anspruch 7 für wenigstens einen austauschbaren Ladungstank **(179)** nach Anspruch 8 mit einer Düseneinheit (176) **gekennzeichnet durch** einen dem Düseneintritt vorgeordneten Düsenvorraum, der derart auf das Verschlusselement **(181)** des Ladungstanks (179) abgestimmt und ausgebildet ist, dass nach dem Zünden des Ladungstanks **(179)** keine Teile des Verschlusselements **(181)** des Ladungstanks **(179)** in die Düseneinheit ein- oder durchtreten oder abgerissen werden, und der Düsenvorraum ein Öffnen des Verschlusselements **(181)** derart gewährleistet, dass Keine Teile des Verschlusselements **(181)** die Düsenkanäle teilweise oder ganz verschliessen.

10. Abwehrvorrichtung **(11; 90; 120)** mit wenigstens einem Speichereinheitenpaar **(1a, 1b; 91a, 91b; 121 a, 121b; 173)** nach einem der Ansprüche 1 bis 7, wobei jede Speichereinheit **(1a, 1b; 91a, 91b; 121a, 121b; 173)** des Speichereinheitenpaares eine in einem Speicherraum **(5; 101a, 101b; 130a, 130b)** gespeicherte feste, gasförmige und/oder flüssige Ladung **(15; 180)**, einen Treibsatz **(7; 151a, 151b; 183)** hat, um die Ladung **(15; 180)** mittels ausgelöstem Treibsatz **(7; 151a, 151b; 183)** vom Speicherraum **(5; 101a, 101b; 130a, 130b)** über einen Speicherausgang **(3; 181/176)** in den freien Raum auszutreiben und durch deren Wirkung einen Angreifer zu irritieren bzw. unschädlich zu machen, **gekennzeichnet durch** eine Symmetrieebene **(41),** zu der symmetrisch je eine Speichereinheit **(1a, 1b; 91a, 91b; 121a, 121b)** jedes Paares liegt, eine einen einzigen Bedienungsschieber **(43; 95; 124),** einen sogenannten Abzug, aufweisende Auslöseeinrichtung **(59; 94),** mit dem die Ladung **(15; 180)** jeweils nur einer Speichereinheit **(1a, 1b; 91a, 91b; 121a, 121 b; 173)** mit einer vorgegebenen Verteilungskonfiguration im freien Raum auslösbar ist, wobei der Bedienungsschieber **(43; 95; 124)** mittig zwischen Speichereinheiten **(1a, 1b; 91a, 91b; 121a, 121b; 173)** des Paares bzw. der Paare in der Symmetrieebene **(41, 46; 70)** liegt, damit die Selbstverteidigungsvorrichtung **(11; 90; 120)** von Links- sowie von Rechtshändem bedienbar ist.

11. Abwehrvorrichtung **(11; 90; 120)** nach Anspruch **10, dadurch gekennzeichnet, dass** sie Handteller gross ausgebildet ist und mittig im vorderen Bereich einen Durchbruch **(47)** aufweist, in den der Bedienungsschieber **(43; 95; 124)**, einen den Durchbruchquerschnitt vergrössemden Auslöseweg aufweisend, hineinragt, wobei der Durchbruch **(47)** so gross ausgebildet ist, dass zwischen dem freiem Rand **(44)** des noch nicht eingedrückten Bedienungsschiebers **(43; 95; 124**) und dem Durchbruchrand **(50)** ein Freiraum für einen Finger vorhanden ist.

12. Abwehrvorrichtung **(11; 90; 120)** nach Anspruch 10 oder 11, **gekennzeichnet durch** einen Speicherausgang **(3; 181/176)** pro Speichereinheit **(1a, 1b, 91a, 91b, 121a, 121b; 173);** vorzugsweise eine Gehäusekonturausbildung, welche keine Ähnlichkeit mit einer Faustfeuerwaffe aufkommen lässt, insbesondere ein in die Gehäusekontur integrierter Speicherausgang **(3; 181/176)** bzw. mehrerer Speicherausgänge pro Speichereinheit **(1a, 1b; 91a, 91b; 121a, 121b; 173)** und vorzugsweise eine flache, gut im Handteller liegende Ausbildung der Gehäuseaussenkontur mit bevorzugt einer taillierten Einbuchtung **(51a, 51b)** zwecks guter Handhabung, wobei in einer besonderen Ausführungsform das Gehäuse eine weitere Symmetrieebene **(46)** hat, welche senkrecht zur ersten Symmetrieebene **(41)** verläuft und insbesondere eine hälftige Gehäuseteilung bildet, wobei eine entlang dieser Gehäuseteilung verlaufende Nut **(55)**, vorzugsweise eine Montagenut, insbesondere mittig auf den Ausgang (3) jeder Speichereinheit **(1a, 1b; 91a, 91b; 121a, 121b; 181/176)** zuläuft, damit die Nut **(55)** als Zielhilfe dienen kann.

13. Abwehrvorrichtung **(11; 90; 124)** nach einem der Ansprüche 10 bis 12, **dadurch gekennzeichnet dass** die Auslöseeinrichtung **(59; 94)** eine Umschalteinheit **(61, 63, 81a, 81b; 123, 125a, 125b)** hat, welche nach dem Zünden eines ersten Zündsatzes **(9)** und Loslassen des Bedienungsschiebers **(43; 95; 124)** diesen auf ein Zusammenwirken mit einer noch abfeuerbaren Speichereinheit umschaltet, sofern eine derartige noch vorhanden ist.

14. Abwehrvorrichtung **(11; 90)** nach einem der Ansprüche 10 bis 13, **dadurch gekennzeichnet, dass** sie aufmachbar und jede Speichereinheit **(173)** dreiteilig, bestehend aus einem Ladungstank **(179)** und einer diesen einschliessenden Basiseinheit **(175)** sowie einer Zündeinheit **(177)**, ausgebildet ist, wobei der Ladungstank **(179)** bei geöffneter Vorrichtung **(11; 90)** in der Basiseinheit **(175)** austauschbar ausgebildet ist, und vorzugsweise eine Halteeinheit **(45)** vorhanden ist, mit der eine Befestigung an der Kleidung des Trägers möglich ist.

15. Abwehrvorrichtung **(11; 90)** nach einem der Ansprüche 10 bis 14, **dadurch gekennzeichnet, dass** sie als Selbstverteidigungsvorrichtung **(11; 90; 120)** verwendbar ist.

16. Abwehrvorrichtung **(11; 90)** nach einem der Ansprüche 10 bis 14, **dadurch gekennzeichnet, dass** sie als Brandbekämpfungsgerät verwendbar ist.

## Claims

1. A storage unit (1, 1a, 1b; 91a, 91b; 121a, 121b; 173), having a nozzle unit (3; 176), a solid, gaseous and/or liquid active substance (15; 180) as a filling which is stored in a storage space (5; 101 a, 101b; 130a, 130b), and is sealed by a closure element (19; 181), a propellant charge (7; 151a, 151b; 183), a firing charge (9) for firing the propellant charge (7; 151 a, 151 1b; 183) in order to force the active substance (15; 180) by means of a piston (propellant disk) (21) out of the storage space (5; 101a, 101b; 130a, 130b) through a store output (3; 181/176) in the free space, and having a store output which is in the form of the nozzle unit (3; 176), **characterized by** a nozzle entry space (29), which is arranged upstream of the nozzle inlet, as a free space (29) between the closure element (19; 181) and the nozzle inlet (3; 176), in which case, in the unfired state, the closure element (19; 181) keeps the filling (15; 180) away from the nozzle entry space (29) and therefore prevents the filling (15; 180) from emerging from the storage unit (1, 1a, 1b; 91a, 91b; 121a, 121b; 173) in a long term, and the nozzle entry space (29) and the closure element (19; 181) are matched to one another and are designed such that,after firing, the closure element (19; 181) releases the filling (15; 180) such that parts (19a) of the closure element (19; 181) do not enter or pass through the nozzle unit (3; 176) and are not torn off, and the dimensions of the nozzle entry space (29) are such that they ensure opening of the closure element (19; 181) and that no parts (19a) of the closure element (19; 181) partially or entirely close the closure element (19; 181).

2. Storage unit (1, 1a, 1b; 91a, 91b; 121a, 121b; 173) as claimed in claim 1, **characterized in that** the nozzle entry space (29) is designed such that it reduces the peak pressure of the filling (15) which is being forced out, in order to produce correct jet formation for free space, with the depth h of the nozzle entry space (29) being greater than its internal radius (q/2).

3. The storage unit (1, 1a, 1b; 91a, 91b; 121a, 121b; 173) as claimed in claim 1 or 2, **characterized by** a piston (21; 87; 184), which can be moved in the storage space (5; 101a, 101b; 130a, 130b) from a rest position to a piston limit position by the propellant gas which is produced, in order to force out the active substance (15; 180), and a pressure relief means (27, 85; 185) which interacts with this piston (21; 87; 184) and, after essentially forcing out all the active substance (15; 180) into free space through the nozzle unit (3; 176), furthermore completely dissipates the propellant gas pressure, with the pressure relief means (27, 85; 185) preferably being designed as a bypass in the storage space end area (25; 86) adjacent to the nozzle unit (3; 176), such that, when the piston (21; 87; 184) is in the piston limit position, propellant gas emerges in order to dissipate the propellant gas pressure completely, and can preferably move past the piston wall (23) to the nozzle unit (3; 176), and the nozzle unit (3; 176) preferably has at least one, in particular central, main nozzle channel (31) for a long-range effect area, and at least one secondary nozzle channel (32), which is arranged at the side of the main nozzle channel (31), for a short-range effect area of the active substance (15; 180).

4. The storage unit as claimed in claim 3, **characterized in that** the pressure relief means (27; 185) on the store wall in the storage space end area (25) is designed as at least one projecting web (27) which forces the side piston wall (23) to deform in such a way that, when a piston enters the storage space end area, the propellant gas can flow between the piston wall (23) and the store wall to the nozzle unit (3), for pressure relief.

5. The storage unit (1, 1a, 1b; 91a, 91b; 121a, 121b) as claimed in one of claims 1 to 4, **characterized by** a free space (24) between the propellant charge (7) and the area (22) on which the force of the propellant gas acts on the piston (21; 184) in order to ensure that the piston is accelerated as uniformly as possible, and preferably a further free space (29) as the nozzle entry space between the closure element (19; 181) and each nozzle inlet, in order that closure of any nozzle channel (31, 32) is precluded, in particular by parts of the opened closure element (19; 181).

6. The storage unit (1, 1a, 1b; 91a, 91b; 121a, 121b; 173) as claimed in one of claims 1 to 5, **characterized in that** the closure element (19; 181) is designed in such a way and, in particular, is held in front of a nozzle entry space (29) in such a way, that tearing open at a distance from the edge of the closure element (19; 181) is preferably ensured by weak points (17) in the closure element (19; 181), and the edge remains held, and the torn-open closure element parts are preferably kept away from the active substance main flow to the main nozzle channel (31), by means of active substance secondary flows to each secondary nozzle channel (32), in order to prevent it from emerging.

7. The storage unit (173) as claimed in one of claims 1 to 6, **characterized by** a three-piece design, comprising a filling tank (179) and a base unit (175), which encloses it, as well as a ignition unit (177), with the filling tank (179) being designed such that it can be replaced from the base unit (175).

8. A replaceable filling tank (179) for a reloadable storage unit (173) as claimed in claim 7 having a sleeve (189), which holds an active substance, having a closure element (181) and having a propellant charge (183), **characterized by** a piston (184) which can be driven against the closure element (181) by the propellant gas from the fired propellant charge (183), with the closure element (181) being part of the sleeve and designed such that it can be torn open, preferably in segments in the form of a star, in an analogous manner to a bursting disk (19), by the build of pressure during firing.

9. A base unit (175) for a reloadable storage unit (173) as claimed in claim 7 for at least one replaceable filling tank (179) as claimed in claim 8 and having a nozzle unit (176), **characterized by** a nozzle entry space which is arranged in front of the nozzle inlet and is matched to the closure element (181) of the filling tank (179) and is designed such that, after firing of the filling tank (179), no parts of the closure element (181) of the filling tank (179) enter or pass through the nozzle unit or are torn off, and the nozzle entry space ensures opening of the closure element (181) such that no parts of the closure element (181) partially or entirely close the nozzle channels.

10. A defensive apparatus (11; 90; 120) having at least one storage unit pair (1a, 1b; 91a, 91b; 121a, 121b; 173), as claimed in one of claims 1 to 7, with each storage unit (1a, 1b; 91a, 91b; 121a, 121b; 173) of the storage unit pair having a solid, gaseous and/or liquid filling (15; 180), which is stored in a storage space (5; 101a, 101b; 130a, 130b), a propellant charge (7; 151a, 151b; 183) in order to force the filling (15; 180) out of the storage space (5; 101a, 101b; 130a, 130b) via a store output (3; 181/176) into free space by means of the initiated propellant charge (7; 151a, 151b, 183) and, by virtue of its effect, to irritate an attacker or to render an attacker harmless, **characterized by** a plane of symmetry (41) with respect to which in each case one storage unit (1a, 1b; 91a, 91b; 121a, 121b) of each pair is located symmetrically, and initiating device (59; 94), which has a single control slide (43; 95; 124), a so-called trigger, by means of which initiating device (59; 94) the filling (15; 180) of in each case only one storage unit (1a, 1b; 91a, 91b; 121a, 121b; 173) can be initiated with a predetermined distribution configuration in free space, with the control slide (43; 95; 124) being located centrally between storage units (1a, 1b; 91a, 91b; 121a, 121b; 173) of the pair or of the pairs in the plane of symmetry (41, 46; 70), in order that the self-defense apparatus (11; 90; 120) can be operated by both left-handed and right-handed people.

11. The defensive apparatus (11; 90; 120) as claimed in claim 10, **characterized in that** it is designed to fit the palm of the hand and has, centrally in the front area, an aperture (47) into which the control slide (43; 95; 124) projects, having an initiation movement which enlarges the aperture cross section, with the aperture (47) being designed to be sufficiently large that a free space for a finger is provided between the free edge (44) of the control slide (43; 95; 124), before it has been pushed in, and the aperture edge (50).

12. The defensive apparatus (11; 90; 120) as claimed in claim 10 or 11, **characterized by** a store output (3; 181/176) for each storage unit (1a, 1b, 91a, 91b, 121a, 121b; 173); preferably a housing contour configuration, which does not give it any similarity in appearance to a handgun, in particular a store output (3; 181/176) which is integrated in the housing contour or a number of store outputs for each storage unit (1a, 1b; 91a, 91b; 121a, 121b; 173), and preferably a flat configuration, which fits the palm of the hand well, of the housing external contour, preferably with a waisted indentation (51a; 51 b) for easy handling, with one particular embodiment of the housing having a further plane of symmetry (46) which runs at right angles to the first plane of symmetry (41) and, in particular, forms a half-and-half housing subdivision, with a groove (55), which runs along this housing subdivision, preferably an assembly groove, running centrally to the output (3) of each storage unit (1a, 1b; 91a, 91b; 121a, 121b; 181/176), so that the groove (55) can be used as an aiming aid.

13. The defensive apparatus (11; 90; 124) as claimed in one of claims 10 to 12, **characterized in that** the initiating device (59; 94) has a switching unit (61, 63, 81a, 81b; 123, 125a, 125b) which, after ignition of a first firing filling (9) and release of the control slide (43; 95; 124) switches the latter such that it interacts with a storage unit which can still be fired, provided such a storage unit is still present.

14. The defensive apparatus (11; 90) as claimed in one of claims 10 to 13, **characterized in that** said apparatus is designed such that it can be opened up and each storage unit (173) is designed in three parts, comprising a filling tank (179) and a base unit (175), which encloses it, as well as a ignition unit (177), with the filling tank (179) being designed in the base unit (175) such that it can be replaced when the apparatus (11; 90) is opened, and a holding unit (45) preferably being provided, by means of which said apparatus can be attached to the clothing of the person carrying the apparatus.

15. The defensive apparatus (11;90) as claimed in one of claims 10 to 14, **characterized in that** this apparatus can be used as a self-defense apparatus (11; 90; 120).

16. The defensive apparatus (11; 90) as claimed in one of claims 10 to 14, **characterized in that** this apparatus can be used as a firefighting appliance.

## Revendications

1. Unité de stockage (1, 1a, 1b ; 91a, 91b ; 121a, 121b ; 173) dotée d'une unité de tuyère (3 ; 176), d'un agent (15 ; 180) solide, gazeux et/ou liquide en tant que charge, stocké dans une chambre de stockage (5 ; 101a, 101b ; 130a, 130b) et bloqué par un élément de fermeture (19 ; 181), d'une charge propulsive (7 ; 151a, 151b ; 183), d'une composition d'amorçage (9) destinée à amorcer la charge propulsive (7 ; 151a, 151b ; 183) afin d'expulser l'agent (15 ; 180), avec un piston (sabot) (21) de la chambre de stockage (5 ; 101a, 101b ; 130a, 130b) à travers une sortie d'unité de stockage (3 ; 181/176) vers l'espace libre, ainsi que d'une sortie d'unité de stockage conçue comme une unité de tuyère (3 ; 176), **caractérisée par** une antichambre de tuyère (29), disposée devant l'entrée de tuyère, à titre d'espace libre (29) entre l'élément de fermeture (19 ; 181) et l'entrée de tuyère (3 ; 176), l'élément de fermeture (19 ; 181), dans l'état non amorcé, conservant la charge (15 ; 180) à l'écart de l'antichambre de tuyère (29) et ainsi l'empêchant de sortir de l'unité de stockage (1, 1a, 1b ; 91a, 91b ; 121a, 121b; 173) pendant une longue durée, et l'antichambre de tuyère (29) et l'élément de fermeture (19 ; 181) étant adaptés l'une à l'autre et conçues de telle sorte que l'élément de fermeture (19 ; 181), après l'amorçage, libère la charge (15, 180) de telle sorte que des parties (19a) de l'élément de fermeture (19 ; 181) n'entrent pas dans l'unité de tuyère (3 ; 176), ne traversent pas cette unité (3 ; 176) ou ces parties (19a) ne sont pas arrachées et l'antichambre de tuyère (29) est dimensionnée de telle sorte qu'une ouverture de l'élément de fermeture (19 ; 181) est garantie et qu'aucune partie (19a) de l'élément de fermeture (19 ; 181) ne bloque partiellement ou entièrement les canaux de tuyère.

2. Unité de stockage (1, 1a, 1b ; 91a, 91b ; 121a, 121b ; 173) selon la revendication 1, **caractérisée en ce que** l'antichambre de tuyère (29) est conçue de telle sorte qu'elle réduit le pic de pression de la charge (15) expulsée pour générer la formation sans défaut d'un jet vers l'espace libre, la profondeur h de l'antichambre de tuyère (29) étant supérieure à son rayon interne (q/2).

3. Unité de stockage (1, 1a, 1b ; 91a, 91b ; 121a, 121b ; 173) selon la revendication 1 ou 2, **caractérisée par** un piston (21 ; 87 ; 194) pouvant être déplacé dans la chambre de stockage (5 ; 101a, 101b ; 130a, 130b) d'une position de repos à une position finale de piston par le gaz propulsif généré pour expulser l'agent (15 ; 180) et un moyen de décompression (27, 85 ; 185) coopérant avec ce piston (21 ; 87 ; 184), lequel moyen, après que l'agent (15 ; 180) ait été sensiblement entièrement expulsé vers l'espace libre via l'unité de tuyère (3 ; 176), provoque en outre une diminution totale de la pression du gaz propulsif, le moyen de décompression (27 ; 85 ; 185) étant conçu de préférence comme une dérivation dans la zone d'extrémité de chambre de stockage (25 ; 86) voisine de l'unité de tuyère (3 ; 176), de telle sorte que dans la position finale du piston (21 ; 87 ; 184), le gaz propulsif sort pour diminuer totalement la pression du gaz propulsif, peut parvenir de préférence, en passant devant la paroi de piston (23), à l'unité de tuyère (3 ; 176) et de préférence, l'unité de tuyère (3 ; 176) présente au moins un canal de tuyère (31), notamment un canal principal, central, pour une zone d'effet à distance, et au moins un canal secondaire de tuyère (32) disposé de façon latérale par rapport au canal principal de tuyère(31) pour une zone d'effet de proximité de l'agent (15 ; 180).

4. Unité de stockage selon la revendication 3, **caractérisée en ce que** le moyen de décompression (27 ; 185) sur la paroi de l'unité de stockage dans la zone d'extrémité de chambre de stockage (25) est formé comme au moins un soulèvement (27) en saillie vers l'avant, lequel provoque une déformation de la paroi latérale de piston (23), de telle sorte que lorsque le piston arrive dans la zone d'extrémité de la chambre de stockage, le gaz propulsif peut circuler en direction de l'unité de tuyère (3) entre la paroi de piston (23) et la paroi de l'unité de stockage en vue de sa décompression.

5. Unité de stockage (1, 1a, 1b ; 91a, 91b ; 121a, 121b) selon l'une quelconque des revendications 1 à 4, **caractérisée par** un espace libre (24) entre la charge propulsive (7) et la surface d'application de force (22) du gaz propulsif sur le piston (21 ; 184), afin d'obtenir une accélération la plus régulière possible du piston, et de préférence un autre espace libre (29) comme antichambre de tuyère entre l'élément de fermeture (19 ; 181) et chaque entrée de tuyère, afin que cela exclut un blocage de chaque canal de tuyère (31, 32), notamment par des parties de l'élément de fermeture (19 ; 181) ouvert de force.

6. Unité de stockage (1, 1a, 1b ; 91a, 91b ; 121a, 121b ; 173) selon l'une quelconque des revendications 1 à 5, **caractérisée en ce que** l'élément de fermeture (19 ; 181) est conçu de telle sorte et notamment maintenu devant une antichambre de tuyère (29) de telle sorte que cela garantit un déchirement à distance du bord de l'élément de fermeture (19 ; 181), de préférence en suivant des points destinés à la rupture (17) dans l'élément de fermeture (19 ; 181) et que le bord soit maintenu, et de préférence que les parties d'élément de fermeture déchirées soient maintenues à l'écart du courant principal de l'agent en direction du canal principal de tuyère (31) par les courants secondaires de l'agent en direction de chaque canal secondaire de tuyère (32), afin de ne pas empêcher sa sortie.

7. Unité de stockage (173) selon l'une quelconque des revendications 1 à 6, **caractérisée par** une configuration en trois pièces, constituée d'un réservoir de charge (179) et d'une unité de base (175) enfermant celui-ci, ainsi que d'une unité d'amorçage (177), le réservoir de charge (179) étant conçu de manière à pouvoir être extrait de l'unité de base (175) pour être remplacé.

8. Réservoir de charge (179) remplaçable pour une unité de stockage (173) rechargeable selon la revendication 7, doté d'un manchon (189) recevant un agent avec un élément de fermeture (181) et une charge propulsive (183), **caractérisé par** un piston (184) pouvant être propulsé contre l'élément de fermeture (181) par le gaz propulsif de la charge propulsive (183) amorcé, l'élément de fermeture (181) étant conçu de manière analogue à un disque de rupture (19), en tant que partie du manchon, de manière à pouvoir être déchiré par l'établissement de la pression à l'occasion de l'amorçage, en étant de préférence du type segment en forme d'étoile.

9. Unité de base (175) pour une unité de stockage (173) rechargeable selon la revendication 7 pour au moins un réservoir de charge (179) remplaçable selon la revendication 8 avec une unité de tuyère (176), **caractérisée par** une antichambre de tuyère disposée devant l'entrée de tuyère, laquelle antichambre est conçue et adaptée à l'élément de fermeture (181) du réservoir de charge (179) de telle sorte qu'après l'amorçage du réservoir de charge (179), aucune partie de l'élément de fermeture (181) du réservoir de charge (179) n'entre dans l'unité de tuyère ou la traverse ou est arrachée, et l'antichambre de tuyère garantit une ouverture de l'élément de fermeture (181), de telle sorte qu'aucune partie de l'élément de fermeture (181) ne bloque partiellement ou entièrement les canaux de tuyère.

10. Dispositif de défense (11 ; 90 ; 120) comprenant au moins une paire d'unités de stockage (1a, 1b ; 91a, 91b ; 121a, 121b ; 173) selon l'une quelconque des revendications 1 à 7, chaque unité de stockage (1a, 1b ; 91a, 91b ; 121a, 121b ; 173) de la paire d'unités de stockage présentant une charge (15 ; 180) solide, gazeuse et/ou liquide stockée dans une chambre de stockage (5 ; 101a, 101b ; 130a, 130b), une charge propulsive (7 ; 151a, 151b ; 183), afin d'expulser la charge (15 ; 180) au moyen de la charge propulsive (7 ; 151a, 151b ; 183) déclenché depuis la chambre de stockage (5 ; 101a, 101b;130a, 130b) en passant par une sortie d'unité de stockage (3 ; 181/176) vers l'espace libre, et grâce à son action, d'irriter un agresseur ou de le mettre hors d'état de nuire, **caractérisé par** un plan de symétrie (41), par rapport auquel respectivement une unité de stockage (1a, 1b ; 91a, 91b ; 121a, 121b) de chaque paire se situe de façon symétrique, un système de déclenchement (59 ; 94) comprenant un seul curseur d'actionnement (43 ; 95 ; 124), ce qu'on appelle une détente, avec lequel la charge (15 ; 180) de respectivement une seule unité de stockage (1a, 1b ; 91a, 91b ; 121a, 121b ; 173) dotée d'une configuration de distribution prédéfinie peut être déclenchée vers l'espace libre, le curseur d'actionnement (43 ; 95 ; 124) se situant au centre entre les unités de stockage (1a, 1b ; 91a, 91b ; 121a, 121b ; 173) de la paire et/ou des paires dans le plan de symétrie (41, 46 ; 70), afin que le dispositif d'autodéfense (11 ; 90 ; 120) puisse être actionné aussi bien par la main gauche que par la main droite.

11. Dispositif de défense (11 ; 90 ; 120) selon la revendication 10, **caractérisé en ce qu'**il est conçu pour tenir dans la paume de la main et comprend au centre dans la zone avant un passage (47) dans lequel dépasse le curseur d'actionnement (43 ; 95 ; 124), qui comprend un trajet de déclenchement agrandissant la section transversale du passage, le passage (47) étant conçu en présentant une dimension telle qu'un espace libre est présent pour un doigt entre le bord libre (44) du curseur d'actionnement (43 ; 95 ; 124) pas encore pressé et le bord de passage (50).

12. Dispositif de défense (11 ; 90 ; 120) selon la revendication 10 ou 11, **caractérisé par** une sortie d'unité de stockage (3 ; 181/176) par unité de stockage (1a, 1b, 91a, 91b ; 121a, 121b ; 173) ; de préférence une configuration de contour de boîtier, laquelle ne peut faire naître aucune similitude avec une arme à feu de poing, notamment une sortie d'unité de stockage (3 ; 181/176) intégrée dans le contour de boîtier et/ou plusieurs sorties d'unité de stockage par unité de stockage (1a, 1b ; 91a, 91b ; 121a; 121b ; 173) et de préférence une configuration plate, tenant correctement dans la paume de la main, du contour extérieur de boîtier, doté de préférence d'un creux taillé (51a, 51b) en vue d'une manipulation correcte, sachant que dans un mode de réalisation préféré, le boîtier présente un autre plan de symétrie (46), lequel s'étend perpendiculairement au premier plan de symétrie (41) et divise notamment le boîtier en deux, une rainure (55) s'étendant le long de cette division du boîtier, de préférence une rainure de montage, se terminant notamment au centre sur la sortie (3) de chaque unité de stockage (1a, 1b ; 91a, 91b ; 121a, 121b ; 181/176), afin que la rainure (55) puisse servir d'aide à la visée.

13. Dispositif de défense (11 ; 90 ; 124) selon l'une quelconque des revendications 10 à 12, **caractérisé en ce que** le système de déclenchement (59 ; 94) présente une unité de commutation (61, 63, 81a, 81b ; 123, 125a, 125b), laquelle, après l'amorçage d'une première composition d'amorçage (9) et la libération du curseur d'actionnement (43 ; 95 ; 124), commute celui-ci pour qu'il coopère avec une unité de stockage qu'il est encore possible de faire partir, dans la mesure où une telle unité est encore présente.

14. Dispositif de défense (11 ; 90) selon l'une quelconque des revendications 10 à 13, **caractérisé en ce qu'**il est conçu de manière à pouvoir être ouvert et chaque unité de stockage (173) est conçue en trois pièces, constituée d'un réservoir de charge (179) et d'une unité de base (175) enfermant celui-ci ainsi que d'une unité d'amorçage (177), le réservoir de charge (179) étant conçu de manière à pouvoir être extrait de l'unité de base (175) pour être remplacé lorsque le dispositif (11 ; 90) est ouvert, et de préférence une unité de fixation (45) est présente, avec laquelle il est possible de fixer ledit dispositif au vêtement de celui qui le porte.

15. Dispositif de défense (11 ; 90) selon l'une quelconque des revendications 10 à 14, **caractérisé en ce qu'**il peut être utilisé comme dispositif d'autodéfense (11 ; 90 ; 120).

16. Dispositif de défense (11 ; 90) selon l'une quelconque des revendications 10 à 14, **caractérisé en ce qu'**il peut être utilisé comme appareil de lutte contre l'incendie.
